# EUROPÄISCHE PATENTSCHRIFT

(11) **EP 3 451 441 B1**
(45) Veröffentlichungstag und Bekanntmachung des Hinweises auf die Patenterteilung: **17.11.2021**
(21) Anmeldenummer: 18189464.3
(22) Anmeldetag: 17.08.2018
(51) Int. Cl.: H01P 1/205, H01P 1/203, H01P 11/00

(54) **KOAXIALFILTER**
COAXIAL FILTER
FILTRE COAXIAL

(30) Priorität: 30.08.2017 DE 102017119907
(43) Veröffentlichungstag der Anmeldung: 06.03.2019
(73) Patentinhaber: TELEFONAKTIEBOLAGET LM ERICSSON (PUBL), 164 83 Stockholm (SE)
(72) Erfinder: Skiebe, Martin, 83071 Stephanskirchen (DE)
(74) Vertreter: Flach Bauer Stahl Patentanwälte Partnerschaft mbB

(56) Entgegenhaltungen:
- JP-A- S58 166 803
- US-A- 3 597 709
- US-A- 5 225 799
- US-A- 5 892 419
- US-A- 6 005 455
- US-A1- 2017 084 977

## Beschreibung

Die Erfindung betrifft ein Koaxialfilter, welches mit sehr wenigen unterschiedlichen Teilen aufgebaut ist, um die Fertigung zu erleichtern.

Filter werden in der Nachrichtentechnik und in der Hochfrequenztechnik immer dann verwendet, wenn nur bestimmte Frequenzanteile eines Signals weiterverarbeitet werden sollen. Neben Hochpass- bzw. Tiefpassfiltern gibt es auch Bandpass- oder Bandsperrfilter. Filter können sowohl digital realisiert als auch mittels diskreten Bauelementen aufgebaut werden. Die Filter können dabei auf einer Leiterplatte aufgebaut werden oder als Koaxialfilter in Form von gefrästen bzw. gegossenen Hohlraumstrukturen ausgebildet sein. Filter in koaxialer Bauweise werden meistens in einem Druckgussverfahren hergestellt, wobei die Feinabstimmung mittels zusätzlich eindrehbarer Abstimmelemente erfolgen kann.

Die US 6 005 455 A beschreibt ein HF-Filter für Basisstationen. Das HF-Filter umfasst ein Gehäuse, in welchem eine Aufnahmekammer für eine Resonator-Innenleiteranordnung vorgesehen ist. Die Resonator-Innenleiteranordnung umfasst einen Verbindungssteg, an dem einzelne Resonator-Innenleiter mit ihrem ersten Ende elektrisch leitend verbunden sind und beabstandet voneinander von diesem weg verlaufen. Der Verbindungssteg ist galvanisch mit dem Gehäuse verbunden.

Aus der US 5 225 799 A ist ein Mikrowellenfilter bekannt, welches einteilig aufgebaut ist. Aus einem gemeinsamen Blech werden die Strukturen gestanzt, die letztlich die Seitenwände, den Boden, den Deckel und die Resonator-Innenleiter bilden. Diese Strukturen sind alle einteilig miteinander verbunden. Anschließend findet ein Biegevorgang statt, um eine Gehäusestruktur zu formen. Die Resonator-Innenleiter ragen dabei von einer Seitenwand in den Aufnahmeraum hinein.

Die US 2007/084977 A1 beschreibt ein Hochfrequenzfilter. Das HF-Filter umfasst ein Gehäuse, welches eine Aufnahmekammer umgrenzt. In dieser ist eine Resonator-Innenleiteranordnung vorgesehen. Die Resonator-Innenleiteranordnung umfasst mehrere Resonator-Innenleiter. Ein Ende dieser Resonator-Innenleiter kann galvanisch mit dem Gehäuse verbunden sein. Die einzelnen Resonator-Innenleiter sind über einen Verbindungssteg miteinander verbunden.

Aus der US 5 892 419 A ist ein Hochfrequenzfilter bekannt, welches eine Resonator-Innenleiteranordnung umfasst. Diese Resonator-Innenleiteranordnung umfasst einen einen Verbindungssteg, an dem einzelne Resonator-Innenleiter angeordnet sind. Die Resonator-Innenleiteranordnung kann U-förmig gebogen sein.

Die US 3 597 709 A beschreibt ein Hochfrequenzfilter. Es umfasst zwei Gehäuse die übereinander angeordnet sind und jeweils einen Aufnahmeraum umgrenzen. Beide Gehäuse sind durch eine Trennwand getrennt, die Koppelöffnungen aufweist. In jedem Gehäuse sind Resonator-Innenleiter im jeweiligen Aufnahmeraum vorgesehen, wobei die Resonator-Innenleiter an einer Seitenwand angeordnet sind und sich zur gegenüberliegenden Seitenwand erstrecken.

Die JP S58 166803 A beschreibt ein Filter das aus dielektrischen Platten besteht. Diese Platten werden mit ihren Rückseiten über eine metallische Trägerplatte miteinander verklebt. Somit überlappen sich die an den Rückseiten der Platten gebildeten Kopplungsfenster über ein Durchgangsloch, das in die erste Platte gebohrt ist. Auf diese Weise werden mehrere Resonatoren hintereinander geschaltet.

Ein derartiges Filter ist beispielswiese aus der DE 10 2004 010 683 B3 bekannt. Ein solches Filter hat allerdings den Nachteil, dass das Bauvolumen, insbesondere die Höhe groß ist. Dies führt zu Problemen in manchen Anwendungsbereichen.

Ein anderes Hochfrequenzfilter ist aus der DE 43 30 491 A1 bekannt. Dieses Hochfrequenzfilter umfasst zwei umlaufende Rahmen, die aufeinandergesetzt und miteinander verklebt sind. Zwischen den beiden umlaufenden Rahmen sind Resonator-Innenleiter eingesetzt, die mit den umlaufenden Rahmen verklebt sind. Die zwei Deckelanordnungen verschließen das Hochfrequenzfilter.

Nachteilig an der DE 43 30 491 A1 ist, dass der Aufbau das Bereitstellen von sehr vielen Einzelteilen erfordert, was insgesamt bei der Montage zu keinen hochgenauen reproduzierbaren elektrischen Eigenschaften führt.

Es ist daher die Aufgabe der vorliegenden Erfindung, ein Koaxialfilter zu schaffen, dessen Verhältnis von elektrischen Eigenschaften zu Bauvolumen verbessert ist. Dieses Filter soll auch möglichst einfach und kostengünstig aufgebaut werden können.

Die Aufgabe wird gemäß dem unabhängigen Anspruch 1 gelöst. In den abhängigen Ansprüchen sind vorteilhafterweise Weiterbildungen enthalten.

Das erfindungsgemäße Koaxialfilter umfasst ein Gehäuse, welches einen gemeinsamen Aufnahmeraum umgrenzt. Das Gehäuse umfasst ein elektrisch leitfähiges Material und weist weiterhin ein wannenförmiges Gehäuseelement auf, welches Seitenwände und eine Stirnwand umfasst. Die Stirnwand schließt dabei einen Raum zwischen den Seitenwänden auf einer Seite nach außen hin ab. Die Seitenwände sind dabei einteilig mit der Stirnwand ausgebildet. Das Gehäuse umfasst außerdem ein weiteres wannenförmiges Gehäuseelement, welches Seitenwände umfasst, wobei ein weiterer Raum zwischen diesen Seitenwänden auf deren einen Seite durch eine weitere Stirnwand abgeschlossen ist. Die Seitenwände sind wiederum einteilig mit der Stirnwand ausgebildet. Beide wannenförmigen Gehäuseelemente sind aufeinander gesetzt, so dass die Seitenwände beider wannenförmiger Gehäuseelemente zwischen den beiden Stirnwänden verlaufen und gemeinsam den Aufnahmeraum umgrenzen bzw. definieren, der durch die beiden Räume gebildet ist. Das Gehäuse kann alternativ auch anstelle eines weiteren wannenförmigen Gehäuseelements eine Deckelanordnung umfassen, wobei die Seitenwände des wannenförmigen Gehäuseelements zwischen der Stirnwand und der Deckelanordnung verlaufen und dadurch den Aufnahmeraum umgrenzen, der durch den Raum gebildet ist. In diesem Fall verschließt die Deckelanordnung den Aufnahmeraum. Das Gehäuse ist dabei vorzugsweise HF-dicht ausgebildet. Es ist weiterhin zumindest eine einteilig ausgebildete Resonator-Innenleiteranordnung vorgesehen, die in dem Aufnahmeraum angeordnet ist und die vorzugsweise aus einem gestanzten und/oder gelaserten Metallblech besteht. Die zumindest eine Resonator-Innenleiteranordnung umfasst mehrere Resonator-Innenleiter, von denen zumindest zwei oder alle in derselben Ebene liegen und ein erstes Ende und ein vom ersten Ende beabstandetes zweites Ende aufweisen. Die Resonator-Innenleiter sind dabei parallel oder mit einer Komponente überwiegend parallel zur Stirnwand bzw. zur Deckelanordnung ausgerichtet. Die Resonator-Innenleiteranordnung umfasst außerdem noch einen Verbindungssteg, an dem die einzelnen Resonator-Innenleiter mit ihrem ersten Ende elektrisch leitend verbunden sind und beabstandet voneinander von diesem weg verlaufen. Vorzugsweise besteht die Resonator-Innenleiteranordnung ausschließlich aus den mehreren Resonator-Innenleitern und dem Verbindungssteg. Zumindest zwei unmittelbar benachbarte Resonator-Innenleiter, die sich vom gemeinsamen Verbindungssteg in dieselbe Richtung weg erstrecken, stehen über ihre gesamte Länge oder über ihre überwiegende Länge in Sichtverbindung zueinander, wodurch eine direkte Kopplung ermöglicht ist. Dies bedeutet, dass das Gehäuse nicht an die Kontur der Resonator-Innenleiteranordnung angepasst ist und in den Abstandsraum zwischen zwei benachbarten Resonator-Innenleitern hinein verläuft. Unter dem Wortlaut "gesamte Länge" ist dabei die Länge vom ersten bis zum zweiten Ende zu verstehen. Damit kann dann das Gehäuse eine sehr einfache Geometrie aufweisen und ist somit einfach und kostengünstig herzustellen. Es ist weiterhin zumindest eine Podestanordnung vorgesehen, wobei sich die zumindest eine Podestanordnung in Richtung der zumindest einen Resonator-Innenleiteranordnung erstreckt und beabstandet zu dieser endet. Die zumindest eine Podestanordnung ist einteilig:
a) an der Stirnwand eines wannenförmigen Gehäuseelements ausgebildet, wenn das Gehäuse ein weiteres wannenförmiges Gehäuseelement umfasst; oder
b) an der Deckelanordnung ausgebildet, wenn das Gehäuse eine Deckelanordnung umfasst.

Die Seitenwände und die Stirnwand des Gehäuseelements bestehen aus einem Guß- und/oder Fließpress- und/oder Frästeil oder umfassen ein solches. Die Resonator-Innenleiter der zumindest einen Resonator-Innenleiteranordnung erstrecken sich auf beiden Seiten von dem Verbindungsteg weg. Der Verbindungssteg ist in unterschiedliche Verbindungsstegabschnitte gegliedert, wobei die Verbindungsstegabschnitte versetzt zueinander verlaufen. Die Resonator-Innenleiteranordnung ist mit dem Gehäuse verschraubt und/oder verklemmt.

Es ist besonders vorteilhaft, dass das Gehäuse günstiger herstellbar ist als bei demjenigen aus dem Stand der Technik. Der Einsatz zumindest eines wannenförmigen Gehäuseelements ist dahingehend vorteilhaft, weil dieses bereits im Vorfeld, also vor der Endmontage, gefertigt werden kann und weil die Toleranzen bezüglich den jeweiligen Seitenwänden zusammen mit der Stirnwand um ein Vielfaches geringer sind als die Toleranzen bei dem Gehäuse aus dem Stand der Technik. Bei diesem werden durch Einsatz von zwei getrennten Seitenrahmen und zwei getrennten Deckelanordnungen zusammen mit einer Klebeverbindung nur unzureichende Herstellungstoleranzen realisiert werden können. Mit der erfindungsgemäßen Lösung wird außerdem die Anzahl der Füge- bzw. Kontakt- bzw. Übergangsstellen zwischen verschiedenen Gehäuseelementen und der Resonator-Innenleiteranordnung reduziert, welche die elektrischen Eigenschaften negativ beeinflussen können (geringere Verluste bzw. Intermodulation). Die Anzahl möglicher Stör- oder Fehlstellen wird daher reduziert. Der Einsatz eines weiteren wannenförmigen Gehäuseelements erlaubt einen symmetrischen Aufbau, wobei lediglich nur eine entsprechende Form benötigt wird, wenn das wannenförmige Gehäuseelement beispielsweise in einem (Druck-) Gussverfahren hergestellt wird. Auch der Einsatz mit einer Deckelanordnung ist vorteilhaft, weil dadurch ein sehr flaches Gehäuse realisiert werden kann. Der Einsatz der Resonator-Innenleiteranordnung erleichtert ebenfalls die Herstellung, weil alle Resonator-Innenleiter an dem gemeinsamen Verbindungssteg angeordnet sind und die gesamte Resonator-Innenleiteranordnung einteilig hergestellt ist. Die Resonator-Innenleiter-anordnung kann in einem separaten Prozess hergestellt und entsprechend im Vorfeld auf ihre genauen Abmessungen hin vermessen werden. Aufgrund des flachen Aufbaus der Resonator-Innenleiteranordnung eignet sich diese optimal für den Einsatz in dem eingangs beschriebenen Gehäuse. Besonders vorteilhaft ist dabei, dass das Koaxialfilter lediglich aus drei Teilen aufgebaut ist, wodurch eine sehr geringe Bauhöhe erreicht wird. Das Koaxialfilter kann dabei in einem Gießverfahren, insbesondere in einem (Aluminium-, bzw. Zink-) Druckgussverfahren hergestellt werden. Die Herstellung kann auch in einem Fräsprozess oder in einem Fließpressverfahren erfolgen. Ein solches Koaxialfilter kann insbesondere für Leistungen von 5 bis 20 Watt eingesetzt werden. Die Leistung kann auch niedriger oder höher sein. Das Gehäuse und/oder die Resonator-Innenleiteranordnung könnte auch aus Kunststoff gefertigt werden, wobei dieser dann mit einer elektrisch leitfähigen Schicht versehen werden müsste.

Die zumindest eine Resonator-Innenleiteranordnung besteht vorzugsweise aus einem Blech, welches gestanzt, gelasert, gefräst, gebohrt und/oder gedruckt sein kann. Die zumindest eine Resonator-Innenleiteranordnung kann einerseits von dem Gehäuse galvanisch getrennt oder mit diesem galvanisch verbunden sein. Vorzugsweise ist das zweite Ende der Resonator-Innenleiter von dem Gehäuse beabstandet gehalten, wobei die Resonator-Innenleiteranordnung, insbesondere die einzelnen Resonator-Innenleiter, mittig durch den Aufnahmeraum verlaufen und gleichweit von den Stirnseiten bzw. der Deckelanordnung beabstandet ist. Die Resonator-Innenleiteranordnung ist dabei mit dem Gehäuse insbesondere verlötet und/oder verschraubt und/oder verklemmt, nicht jedoch verklebt (klebefrei). Ein außermittiger Verlauf wäre ebenfalls möglich.

Die Resonator-Innenleiteranordnung kann für eine Tiefpass- oder Bandpass- oder Bandsperr- oder Hochpasscharakteristik sorgen. Es kann sich auch um ein zusammengeschaltetes Filter handeln, mit welchem mehrere Frequenzbereiche bedient werden können. Das Koaxialfilter kann als Diplexer bzw. Multiplexer bzw. Duplexer eingesetzt werden.

Die Resonator-Innenleiteranordnung weist vorzugsweise eine homogene Dicke auf. Diese ist vorzugsweise größer als 0,2 mm, 0,4 mm, 0,5 mm, 0,7 mm, 0,9 mm, 1 mm, 1,5 mm, 2 mm, 2,5 mm, 3 mm aber weitervorzugsweise kleiner als 5 mm, 4 mm, 3 mm, 2 mm, 1 mm, 0,8 mm, 0,6 mm. Die Fläche der Ober- bzw. Unterseite der Resonator-Innenleiteranordnung ist um ein Vielfaches (mehr als das 3-, 5-, 7-, 9-, 11-, 13-, 15-, 17-, 19-Fache) größer als die Seitenfläche der Resonator-Innenleiteranordnung.

In einer weiteren vorteilhaften Ausführungsform umfasst das Koaxialfilter einen leitfähigen Trennsteg, der an jeweils einer Seitenwand beider aufeinandergesetzten wannenförmigen Gehäuseelemente, wenn das Gehäuse ein weiteres wannenförmiges Gehäuseelement umfasst, oder an dem einen wannenförmigen Gehäuseelement entspringt, wenn das Gehäuse eine Deckelanordnung umfasst und in Richtung der gegenüberliegenden Seitenwand verläuft. Dadurch wird der Aufnahmeraum in zwei Aufnahmekammern gegliedert, die über eine Öffnung miteinander verbunden sind. Der gemeinsame Verbindungssteg der Resonator-Innenleiteranordnung liegt vorzugsweise auf dem Trennsteg auf, so dass die einzelnen Resonator-Innenleiter in unterschiedliche Aufnahmekammern ragen. Dadurch kann auf sehr vorteilhafte Weise ein Duplexer mit Filterpfaden geschaffen werden, die überwiegend voneinander entkoppelt sind.

Ein weiteres erfindungsgemäßes Ausführungsbeispiel sieht vor, dass eine zusätzliche Resonator-Innenleiteranordnung ausgebildet ist, wobei die eine Resonator-Innenleiteranordnung an der Stirnwand des wannenförmigen Gehäuseelements befestigt ist und die weitere Resonator-Innenleiteranordnung an der Stirnwand des weiteren wannenförmigen Gehäuseelements befestigt ist (z.B. direkt oder über Podestanordnungen bzw. Abstandshalter). Es könnte auch ein zusätzliches wannenförmiges Gehäuseelement vorgesehen sein, wobei auf die Stirnflächen von dessen Seitenwänden die Stirnwand des wannenförmigen Gehäuseelements aufgesetzt ist, welches mit einer Deckelanordnung verschlossen ist, wodurch ein weiterer Aufnahmeraum gebildet ist. In diesem weiteren Aufnahmeraum ist dann die weitere Resonator-Innenleiteranordnung angeordnet. In der Stirnwand des wannenförmigen Gehäuseelements, welches mit der Deckelanordnung verschlossen ist, ist zumindest eine Koppelöffnung eingebracht, so dass eine elektrische Kopplung zwischen den einzelnen Resonator-Innenleiteranordnungen in den unterschiedlichen Aufnahmeräumen möglich ist. Dadurch kann das Koaxialfilter beliebig erweitert werden, um zusätzliche Ein- und Auskoppelvorrichtungen anbringen zu können.

Verschiedene Ausführungsbeispiele der Erfindung werden nachfolgend unter Bezugnahme auf die Zeichnungen beispielhaft beschrieben. Gleiche Gegenstände weisen dieselben Bezugszeichen auf. Die entsprechenden Figuren der Zeichnungen zeigen im Einzelnen:
- Figur 1:: eine vereinfachte Darstellung des erfindungsgemäßen Koaxialfilter, welches ein wannenförmiges Gehäuseelement zeigt, in dem eine Resonator-Innenleiteranordnung angeordnet ist;
- Figur 2:: eine weitere vereinfachte Darstellung des erfindungsgemäßen Koaxialfilter, welches eine andere Ausgestaltung der Resonator-Innenleiteranordnung zeigt, und bei welchem drei Ein- und/oder Auskoppelvorrichtungen bzw. Ein- und/oder Auskoppelanschlüsse sichtbar sind;
- Figuren 3A bis 3D:: verschiedene Ausführungsformen einer Podestanordnung auf der die Resonator-Innenleiteranordnung aufliegt;
- Figuren 4A bis 4J:: verschiedene Ausführungsformen der Resonator-Innenleiteranordnung;
- Figuren 5A, 5B:: zwei verschiedene Ausführungsbeispiele des Gehäuses des erfindungsgemäßen Koaxialfilters;
- Figur 6:: den Einsatz mehrerer übereinander angeordneter Resonator-Innenleiteranordnungen;
- Figuren 7A, 7B:: den Einsatz eines Trennstegs, der den Aufnahmeraum in zwei Aufnahmekammern teilt;
- Figuren 8A bis 8L:: verschiedene Befestigungsmöglichkeiten für die Resonator-Innenleiteranordnung ;
- Figuren 8M, 8N:: verschiedene Möglichkeiten, um die kapazitive Kopplung zwischen dem Gehäuse und der Resonator-Innenleiteranordnung zu erhöhen; und
- Figuren 8O bis 8S:: verschiedene Möglichkeiten wie zwei Resonator-Innenleiteranordnungen übereinander angeordnet und ausgerichtet sein können.

Figur 1 zeigt eine vereinfachte Darstellung des erfindungsgemäßen Koaxialfilters 1. Das Koaxialfilter 1 umfasst ein Gehäuse 2, das einen gemeinsamen Aufnahmeraum 5 begrenzt. Das Gehäuse 2 besteht aus einem elektrisch leitfähigen Material und umfasst ein wannenförmiges Gehäuseelement 2a, das Seitenwände 3a₁, 3a₂, 3a₃ und 3a₄ umfasst. Das wannenförmige Gehäuseelement 2a umfasst außerdem noch eine Stirnwand 4a, wobei alle Seitenwände 3a₁, 3a₂, 3a₃ und 3a₄ einteilig mit der Stirnwand 4a ausgebildet sind. Ein Raum 5a zwischen den Seitenwänden 3a₁, 3a₂, 3a₃ und 3a₄ ist auf deren einen Seite durch die Stirnwand 4a abgeschlossen. Die Seitenwände 3a₁, 3a₂, 3a₃ und 3a₄ umgrenzen den Raum 5a bzw. Aufnahmeraum 5 umlaufend. Die Seitenwände 3a₁, 3a₂, 3a₃ und 3a₄ stellen gleichzeitig auch die Außenwände des Gehäuses 2 dar.

Das wannenförmige Gehäuseelement 2a weist in diesem Fall einen rechteckigen Grundriss, insbesondere Längsschnitt auf. Die Seitenwände 3a₁ bis 3a₄ verlaufen vorzugsweise senkrecht zur Stirnwand 4a. Sie könnten allerdings auch schräg zur Stirnwand 4a verlaufen. Die einzelnen Seitenwände 4a₁ bis 4a₄ verlaufen in dem gezeigten Ausführungsbeispiel unter einem rechten Winkel zueinander. Die so gebildeten Ecken könnten allerdings auch abgerundet sein. Andere Grundformen sind ebenfalls denkbar. So kann das Koaxialfilter 1 in Draufsicht auf einen Längsschnitt auch quadratisch, oval oder kreisförmig gestaltet sein. Die einzelnen Seitenwände 4a₁ bis 4a₄ können auch einen stufenförmigen Verlauf aufweisen, wie dies in Figur 2 gezeigt ist. Das wannenförmige Gehäuseelement 2a besteht aus einem Material oder umfasst ein Material, das elektrisch leitfähig ist.

In Figur 1 ist das geöffnete Gehäuse 2 dargestellt. Für den ordnungsgemäßen Betrieb des Koaxialfilters 1 muss dieses allerdings verschlossen werden. Dies kann durch zwei Möglichkeiten erfolgen. In einer ersten Möglichkeit ist vorgesehen, dass ein weiteres wannenförmiges Gehäuseelement 2b verwendet wird, welches vorzugsweise identisch zu dem bereits beschriebenen wannenförmigen Gehäuseelement 2a aufgebaut ist. Das weitere wannenförmige Gehäuseelement 2b, welches z.B. in Figur 5A gezeigt ist, umfasst ebenfalls (umlaufende) Seitenwände 3b₁, 3b₂, 3b₃ und 3b₄ und eine Stirnwand 4b wobei ein weiterer Raum 5b zwischen den Seitenwänden 3bi, 3b₂, 3b₃ und 3b₄ auf deren einen Seite durch die Stirnwand 4b abgeschlossen ist. Die Seitenwände 3bi, 3b₂, 3b₃ und 3b₄ sind einteilig mit der Stirnwand 4b ausgebildet. Die Stirnwand 4b des weiteren wannenförmigen Gehäuseelements 2b schließt daher den weiteren Raum 5b zwischen den Seitenwänden 3b₁, 3b₂, 3b₃ und 3b₄ auf deren einen Seite (Stirnseite) ab. Die Seitenwände 3b₁, 3b₂, 3b₃ und 3b₄ stellen gleichzeitig auch die Außenwände des Gehäuses 2 dar.

Die beiden wannenförmigen Gehäuseelemente 2a, 2b sind dabei mit ihrer offenen Seite zueinander aufeinander gesetzt. Vorzugsweise berühren sich dabei die Stirnseiten der Seitenwände 3a₁ bis 3a₄ und 3bi bis 3b₄ beider wannenförmiger Gehäuseelemente 2a, 2b. Die Seitenwände 3a₁ bis 3a₄ und 3bi bis 3b₄ beider wannenförmiger Gehäuseelemente 2a, 2b verlaufen dabei zwischen den jeweiligen Stirnwänden 4a, 4b, wodurch der Aufnahmeraum 5 begrenzt ist, der durch die beiden Räume 5a, 5b gebildet ist. Ein solch zusammengesetztes Gehäuse 2 kann beispielsweise der Figur 5A entnommen werden. Beide wannenförmige Gehäuseelemente 2a, 2b sind vorzugsweise miteinander verschraubt und/oder verlötet. Die Gehäuseelemente 2a, 2b können auch anders (galvanisch) miteinander verbunden werden. Je nach Anforderung hinsichtlich der Schirmung nach außen hin müsste die Verbindung nicht zwingend galvanisch sein. Die Gehäuseelemente 2a, 2b können auch feuchtigkeitsdicht verbunden sein.

Anstelle eines weiteren wannenförmigen Gehäuseelements 2b kann das eine wannenförmige Gehäuseelement 2a auch mit einer Deckelanordnung 2c verschlossen sein, wobei die Seitenwände 3a₁ bis 3a₄ zwischen der Stirnwand 4a und der Deckelanordnung 2c verlaufen und den Aufnahmeraum 5, der durch den Raum 5a gebildet ist, begrenzen. Ein solcher Aufbau des Gehäuses 2 ist beispielsweise in Figur 5B zu erkennen. Die Deckelanordnung 2c ist vorzugsweise einteilig ausgebildet und besteht wie auch das wannenförmige Gehäuseelement 2a aus einem elektrisch leitfähigen Material. Grundsätzlich könnte die Deckelanordnung 2c auch aus einem Dielektrikum bestehen, welches zumindest auf einer Seite mit einer elektrisch leitfähigen Schicht beschichtet ist. Eine Deckelanordnung 2c ist vorzugsweise plattenförmig und umgrenzt selbst keinen Raum. Sie erstreckt sich selbst lediglich in einer Ebene.

In Figur 1 ist weiterhin zumindest eine einteilig ausgebildete Resonator-Innenleiteranordnung 6, 6a vorgesehen, die in dem Aufnahmeraum 5 angeordnet ist. Die zumindest eine Resonator-Innenleiteranordnung 6, 6a umfasst mehrere Resonator-Innenleiter 7a, 7b, ... 7n mit n ≥ 2, 3, 4, 5, 6, 7, 8, 9, 10 und n Element der natürlichen Zahlen, die vorzugsweise alle in derselben Ebene liegen. Die Resonator-Innenleiter 7a bis 7n umfassen jeweils ein erstes Ende 8 und ein vom ersten Ende 8 beabstandetes zweites Ende 9. Die Resonator-Innenleiter 7a bis 7n verlaufen mit einer Komponente parallel oder überwiegend parallel zu einer Stirnwand 4a, 4b bzw. zur Deckelanordnung 2c.

Die zumindest eine Resonator-Innenleiteranordnung 6, 6a umfasst außerdem noch einen (gemeinsamen) Verbindungssteg 10, an dem die Resonator-Innenleiter 7a bis 7n mit ihrem ersten Ende 8 elektrisch leitend verbunden sind. Die einzelnen Resonator-Innenleiter 7a bis 7n verlaufen parallel zueinander und parallel zu zumindest einer Seitenwand 3a₂ bzw. 3a₄.

Die Resonator-Innenleiteranordnung 6, 6a ist insbesondere frei von einem umgebenden Rahmen, in dem die mehreren Resonator-Innenleiter 7a, 7b, ... 7n und der Verbindungssteg 10 angeordnet sind und der einteilig an dem Verbindungssteg 10 ausgebildet ist.

Der Verbindungssteg 10 der Resonator-Innenleiteranordnung 6, 6a verläuft über mehr als 60%, 70%, 80%, 90% oder 95% der Länge einer Seitenwand 3a₁, 3a₂, 3a₃ und 3a₄, die auch eine Außenwand bildet, entlang und parallel zu dieser. Insbesondere erstreckt sich der Aufnahmeraum 5 über die gesamte Länge und/oder Breite des Koaxialfilters 1 (abzüglich der Dicke der jeweiligen Seitenwand 3a₁, 3a₂, 3a₃ und 3a₄).

Die einzelnen Resonator-Innenleiter 7a bis 7n sind durch einen vorbestimmten Abstand voneinander beabstandet. Zumindest zwei benachbarte Resonator-Innenleiter 7a bis 7n, die sich vom Verbindungssteg 10 in dieselbe Richtung weg erstrecken, stehen über ihre gesamte Länge oder über ihre überwiegende Länge (mehr als 50 %, 60 %, 70 % oder 80 %) in Sichtverbindung zueinander. Dies bedeutet, dass das Gehäuse 2 gerade eben nicht in den Abstandsraum zwischen zwei benachbarten Resonator-Innenleitern 7a bis 7n eintaucht, wodurch die Kopplung zwischen zwei benachbarten Resonator-Innenleitern 7a bis 7n stark reduziert wäre.

Alle Resonator-Innenleiter 7a bis 7n erstrecken sich in Figur 1 von derselben Seite des Verbindungsstegs 10 weg. Der Verbindungssteg 10 verläuft vorzugsweise parallel zu einer Seitenwand 3a₁ bzw. 3a₃ des wannenförmigen Gehäuseelements 2a. Der Verbindungssteg 10 ist vorzugsweise näher zu einer Seitenwand 3a₃ angeordnet, zu der er parallel oder mit einer Komponente überwiegend parallel verläuft, als zu einer anderen Seitenwand 3a₁, zu welcher er ebenfalls parallel oder überwiegend parallel verläuft.

Der Verbindungssteg weist eine Länge auf, die vorzugsweise mehr als 50 %, 60 %, 70 %, 80 % oder 90 % der Länge der Seitenwand 3a₁ bzw. 3a₃ entspricht, zu welcher er parallel verläuft. Der Verbindungssteg 10 ist allerdings vorzugsweise kürzer als die entsprechende Seitenwand 3a₁ bzw. 3a₃ zu welcher er parallel verläuft.

Die Breite des Verbindungsstegs 10 ist vorzugsweise größer als die Breite zumindest eines oder aller der Resonator-Innenleiter 7a bis 7n. Sie könnte allerdings auch gleich oder kleiner sein.

In Figur 1 ist die Breite des Verbindungsstegs 10 am Anfang und am Ende des Verbindungsstegs 10 größer als in einem Bereich zwischen dem Anfang und dem Ende des Verbindungsstegs 10.

Die Resonator-Innenleiteranordnung 6, 6a besteht aus einem gestanzten und/oder gelaserten und/oder gebogenen und/oder gefrästen und/oder gedruckten Metallblech. Ein Trägermaterial für die eigentliche Filterstruktur, wie dieses bei Microstreifen-Strukturen eingesetzt wird, wird nicht benötigt. Dies bedeutet, dass die Resonator-Innenleiteranordnung 6, 6a trägermaterialfrei ist. Durch einen Verzicht auf ein Trägermaterial reduzieren sich auch die elektrischen Verluste, wodurch das Filter verbessert wird. Insbesondere ist die Resonator-Innenleiteranordnung 6, 6a leiterplattenfrei.

Die Resonator-Innenleiteranordnung 6, 6a besteht vorzugsweise aus einem anderen Material als das Gehäuse 2. Sie könnte auch aus demselben Material wie z.B. Aluminium bestehen. Allerdings bestehen die Resonator-Innenleiteranordnung 6, 6a und das Gehäuse 2 nicht aus ein und demselben Teil bzw. Werkstück. Sie bestehen daher aus unterschiedlichen Werkstücken. Diese sind nicht einteilig aneinander ausgebildet. Diese werden in getrennten Prozessen hergestellt. Die Resonator-Innenleiteranordnung 6, 6a und das wannenförmige Gehäuseelement 2a bzw. 2b bzw. die Deckelanordnung 2c sind nicht aus einem gemeinsamen Werkstück oder Teil hergestellt. Dies bedeutet, dass die Resonator-Innenleiteranordnung 6, 6a separat gefertigt und in den Aufnahmeraum 5 des Gehäuses 2 eingesetzt wird. Das Einsetzen der Resonator-Innenleiteranordnung 6, 6a in das eine wannenförmige Gehäuseelement 2a ist dabei nur über eine Öffnung möglich, die durch das weitere wannenförmige Gehäuseelements 2b oder die Deckelanordnung 2c verschlossen ist. Alle anderen Öffnungen zum Einsetzen sind dabei durch die Seitenwände 3a₁, 3a₂, 3a₃ und 3a₄ und die Stirnwand 4a verschlossen.

Die Resonator-Innenleiteranordnung 6, 6a ist beabstandet von den Stirnseiten 4a, 4b bzw. der Deckelanordnung 2c gehalten. Insbesondere sind die Resonator-Innenleiter 7a bis 7n von dem Gehäuse 2, insbesondere von den Stirnwänden 4a, 4b bzw. der Deckelanordnung 2c beabstandet gehalten.

Die Resonator-Innenleiteranordnung 6, 6a ist in dem Aufnahmeraum 5 angeordnet, der direkt durch die Seitenwände 3a₁, 3a₂, 3a₃ und 3a₄ bzw. 3bi, 3b₂, 3b₃ und 3b₄ umgrenzt ist. Der Aufnahmeraum 5 umfasst stets Begrenzungswände, bei welchen es sich um die Seitenwände 3a₁, 3a₂, 3a₃ und 3a₄ bzw. 3bi, 3b₂, 3b₃ und 3b₄ handelt, die auch die Außenwände des Gehäuses 2 darstellen.

Wie später noch erläutert wird, ist die zumindest eine Resonator-Innenleiteranordnung 6, 6a vorzugsweise mit dem Gehäuse 2 verlötet und/oder verschraubt und/oder verklemmt. Vorzugsweise handelt es sich dabei um eine galvanische Verbindung. Dies ist aber nicht zwingend. So kann die Resonator-Innenleiteranordnung 6, 6a dabei auch auf einer Podestanordnung 11 aufliegen. Eine solche Podestanordnung 11 wird in Hinblick auf die Figuren 3A bis 3D näher erläutert. In den Figuren 3A und 3B umfasst die Podestanordnung 11 mehrere, voneinander beabstandete Einzelpodeste. Die Podestanordnung 11 umfasst dabei ein dielektrisches Material und/oder ein elektrisch leitfähiges Material. Grundsätzlich könnte das dielektrische Material auch mit einer elektrisch leitfähigen Schicht oder umgekehrt überzogen sein. In Figur 3A ist die Podestanordnung 11, die aus mehreren Einzelpodesten besteht, die im Querschnitt eine runde Form aufweisen, einteilig an zumindest einer Stirnwand 4a, 4b ausgebildet. Die Einzelpodeste sind dabei von den Seitenwänden 3a₁, 3a₂, 3a₃, 3a₄ beabstandet angeordnet. Grundsätzlich könnte sie auch an der Deckelanordnung 2c ausgebildet sein. Die Einzelpodeste sind dabei vorzugsweise gleich weit voneinander beabstandet angeordnet. Vorzugsweise berührt die Resonator-Innenleiteranordnung 6, 6a das Gehäuse 2 nicht und ist lediglich durch die Podestanordnung 11 beabstandet zu dem Gehäuse 2 gehalten.

In Figur 3B haben diese Einzelpodeste noch eine Verlängerung in Richtung der jeweiligen Seitenwand 3a₁ bis 3a₄ bzw. 3b₁ bis 3b₄. Die in Figur 3B gezeigte Podestanordnung 11 ist vorzugsweise einteilig mit der entsprechenden Seitenwand 3a₁ bis 3a₄ bzw. 3bi bis 3b₄ des zumindest einen wannenförmigen Gehäuseelements 2a bzw. 2b ausgebildet. Sie kann zusätzlich noch einteilig an der entsprechenden Stirnwand 4a bzw. 4b ausgebildet sein. In diesem Fall besteht die Podestanordnung 11 aus demselben elektrisch leitfähigen Material, aus dem auch die wannenförmigen Gehäuseelemente 4a, 4b bestehen.

In Figur 3C umfasst die Podestanordnung 11 ein durchgängiges Podest, welches sich über zumindest 50 % der Länge einer Seitenwand 3a₁ bzw. 3a₃ bzw. 3b₁, 3b₃ entlang dieser erstreckt. Dabei erstreckt sich das durchgängige Podest parallel oder mit einer Komponente überwiegend parallel zu der entsprechenden Seitenwand 3a₁, 3a₃ bzw. 3b₁, 3b₃.

Figur 3D kombiniert die Ausführungsbeispiele aus Figur 3B und 3C. Das durchgängige Podest aus Figur 3C, welches beabstandet von den Seitenwänden 3a₁ bis 3a₄ bzw. 3bi bis 3b₄ angeordnet ist, ist über Verbindungssegmente noch zusätzlich galvanisch und insbesondere einteilig mit zumindest einer Seitenwand 3a₁ bis 3a₄ bzw. 3bi bis 3b₄ verbunden. Vorzugsweise ist auch diese Podestanordnung 11 einteilig mit der Stirnwand 4a und/oder zumindest einer Seitenwand 3a₁ bis 3a₄ des wannenförmigen Gehäuseelements 2a oder mit der Stirnwand 4b und/oder zumindest einer Seitenwand 3bi bis 3b₄ des weiteren wannenförmigen Gehäuseelements 2b verbunden.

Die zumindest eine Resonator-Innenleiteranordnung 6, 6a liegt dabei auf der zumindest einen Podestanordnung 11 auf. Vorzugsweise liegt die Resonator-Innenleiteranordnung 6 einzig an ihrem Verbindungssteg 10 auf der Podestanordnung 11 auf. Dieser Sachverhalt ist beispielsweise in Figur 1 gezeigt.

Figur 2 zeigt ein weiteres Ausführungsbeispiel des erfindungsgemäßen Koaxialfilters 1. Der gemeinsame Verbindungssteg 10 der Resonator-Innenleiteranordnung verläuft in diesem Ausführungsbeispiel nicht mehr entlang einer Geraden, sondern er ist in unterschiedliche Verbindungsstegabschnitte 10a bis 10n gegliedert, wobei die einzelnen Verbindungsstegabschnitte versetzt, aber vorzugsweise parallel und weiter vorzugsweise in einer Ebene zueinander verlaufen. Dies bedeutet, dass die einzelnen Verbindungsstegabschnitte 10a bis 10n unterschiedlich weit von den Seitenwänden 3a₁, 3a₃ bzw. 3b₁, 3b₃ beabstandet sind, zu denen sie parallel oder mit einer Komponente überwiegend parallel verlaufen. Weiterhin ist gezeigt, dass zumindest zwei oder alle Resonator-Innenleiter 7a bis 7n, die sich ausgehend vom gemeinsamen Verbindungssteg 10 in dieselbe Richtung erstrecken, unterschiedlich lang sind.

Die Resonator-Innenleiter 7a bis 7n der zumindest einen Resonator-Innenleiteranordnung 6, 6a erstrecken sich in Figur 2 auf beiden Seiten von dem Verbindungssteg 6 weg.

Die Resonator-Innenleiteranordnung 6, 6a liegt in Figur 2 nicht an ihrem Verbindungssteg 10 auf der zumindest einen Podestanordnung 11 auf, sondern an dem zweiten Ende 9 von denjenigen Resonator-Innenleitern 7a bis 7n, die sich entlang einer Richtung vom gemeinsamen Verbindungssteg 10 weg erstrecken. Es wäre aber auch möglich, dass der Verbindungssteg 10 auf der zumindest einen Podestanordnung 11 aufliegt.

Die Resonator-Innenleiter 7a bis 7n, die sich entlang einer Richtung von dem gemeinsamen Verbindungssteg 10 wegerstrecken, sind entlang einer Teillänge des Verbindungsstegs 10 unterschiedlich weit von der Seitenwand 3a₁ bzw. 3bi beabstandet, auf die sie zulaufen, wohingegen sie über eine andere Teillänge des Verbindungsstegs 10, von dem sie abstehen, gleich weit von der entsprechenden Seitenwand 3a₁ bzw. 3bi beabstandet sind, auf die sie zulaufen. Weiterhin sind diejenigen Resonator-Innenleiter 7a bis 7n, die sich auf einer anderen Seite des gemeinsamen Verbindungsstegs 10 in Richtung der entsprechenden Seitenwand 3a₃ bzw. 3b₃ weg erstrecken, gleich weit von dieser Seitenwand 3a₃ bzw. 3b₃ beabstandet.

In Figur 2 sind außerdem eine erste, eine zweite und eine dritte Ein- und/oder Auskoppelvorrichtung 12a, 12b und 12c vorgesehen, die an unterschiedlichen Stellen des Gehäuses 2 angeordnet sind und von außerhalb des Gehäuses 2 in den Aufnahmeraum 5 hineinragen und eine kapazitive oder induktive oder galvanische bzw. überwiegend kapazitive oder überwiegend induktive oder überwiegend galvanische Kopplung zu unterschiedlichen Resonator-Innenleitern 7a bis 7n der zumindest einen Resonator-Innenleiteranordnung 6, 6a herstellen.

Zwei dieser Ein- und/oder Auskoppelvorrichtungen 12a, 12b durchsetzen eine Seitenwand 3a₁ bis 3a₄ bzw. 3b₁ bis 3b₄, wohingegen die dritte Ein- und/oder Auskoppelvorrichtung 12c eine Stirnwand 4a bzw. 4b oder die Deckelanordnung 2c durchsetzt. Die erste und die zweite Ein- und/oder Auskoppelvorrichtung 12a, 12b sind vorzugsweise mit den Resonator-Innenleitern 7a, 7n gekoppelt, die am Anfang und am Ende des gemeinsamen Verbindungsstegs 10 angeordnet sind. Die dritte Ein- und/oder Auskoppelvorrichtung 12c, die vorzugsweise senkrecht zu den anderen Ein- und/oder Auskoppelvorrichtungen 12a, 12b angeordnet ist, ist mit einem Resonator-Innenleiter gekoppelt, der sich zwischen den äußersten Resonator-Innenleitern 7a, 7n befindet (insbesondere in der Mitte).

Der Abstand der einzelnen Ein- und/oder Auskoppelvorrichtungen 12a, 12b, 12c zu dem jeweiligen Resonator-Innenleiter beträgt vorzugsweise weniger als 5cm, 4cm, 3cm, 2cm, 1cm, 0,5cm. Das Koaxialfilter 1 arbeitet vorzugsweise als Duplexfilter.

Die Ein- und/oder Auskoppelvorrichtungen 12a, 12b, 12c können auch als Ein- und/oder Auskoppelanschlüsse 12a, 12b, 12c bezeichnet werden. Vorzugsweise handelt es sich um Buchsen oder Stecker, die insbesondere von außen auf das Gehäuse 2 aufgesetzt und mit diesem verschraubt werden. Zwischen der Ein- und/oder Auskoppelvorrichtungen 12a, 12b, 12c und der zumindest einen Resonator-Innenleiteranordnung 6, 6a ist vorzugsweise keine Leiterplatte angeordnet.

Im Folgenden wird auf die Figuren 4A bis 4J eingegangen, die unterschiedliche Ausführungsformen der Resonator-Innenleiteranordnung 6, 6a zeigen.

Zumindest einer oder alle der Resonator-Innenleiter 7a bis 7n der zumindest einen Resonator-Innenleiteranordnung 6, 6a erstrecken sich schräg von dem gemeinsamen Verbindungssteg 10 weg. Der kleinere Winkel α zwischen den Resonator-Innenleitern 7a bis 7n und dem gemeinsamen Verbindungssteg 10 weist eine Größe von mehr als 10°, 20°, 30°, 40°, 50°, 60°, 70°, 80° auf, aber von weniger als 85°, 75°, 65°, 55°, 45°, 35°, 25°, 15°, 5°. Jeder der Resonator-Innenleiter 7a bis 7n kann in einzelne Abschnitte gegliedert sein, die wiederum unter einem Winkel aufeinander zu laufen. In diesem Fall wäre der entsprechende Resonator-Innenleiter geknickt. Alle diese Abschnitte verlaufen allerdings unter einem Winkel kleiner 90° zum Verbindungssteg 10 hin.

In Figur 4B verlaufen die Resonator-Innenleiter 7a bis 7n rechtwinklig von dem Verbindungssteg 10 weg. Sie sind dabei alle gleich lang. Das zweite Ende 9 zumindest eines oder aller Resonator-Innenleiter 7a bis 7n verläuft abgewinkelt (z.B. 90°). Der abgewinkelt verlaufende Abschnitt verläuft dabei vorzugsweise parallel zu der Seitenwand 3a₁ bzw.3a₃ oder 3bi bzw. 3b₃, in dessen Richtung sich die einzelnen Resonator-Innenleiter 7a bis 7n von dem gemeinsamen Verbindungssteg 10 hin erstrecken. Das Abwinkeln ermöglicht, dass die elektrisch wirksame Länge der Resonator-Innenleiter 7a bis 7n, welche die entsprechenden Resonanzfrequenzen und damit den Frequenzbereich des Koaxialfilters 1 mitbestimmen, gleichbleiben, währenddessen die Seitenwände 3a₂ und 3a₄ (bzw. 3b₂ und 3b₄) kürzer werden können und der Bauraum des Koaxialfilters 1 in dieser Dimension verringert werden kann.

Gemäß Figur 4B haben die Resonator-Innenleiter 7a bis 7n eine L-Form, bzw. sind einer solchen Form angenähert. Der abgewinkelte Abschnitt verläuft dabei bei allen Resonator-Innenleitern in dieselbe Richtung. Der abgewinkelte Abschnitt von zwei benachbarten Resonator-Innenleitern 7a bis 7n könnte auch auf den jeweils benachbarten Abschnitt zu zeigen, wie dies in Figur 4I dargestellt ist. Am zweiten Ende 9 von zwei benachbarten Resonator-Innenleitern 7a bis 7n entsteht dadurch eine erhöhte (kapazitive) Kopplung. Die beiden Enden 9 von zwei benachbarten Resonator-Innenleitern 7a bis 7n laufen daher aufeinander zu.

Grundsätzlich wäre es auch möglich, dass die abgewinkelten Abschnitte mit dem zweiten Ende 9 der Resonator-Innenleiter 7a bis 7n auch unter einem Winkel von ungleich 90° gegenüber dem restlichen Abschnitt des Resonator-Innenleiters 7a bis 7n verlaufen.

In Figur 4C ist dargestellt, dass das zweite Ende 9 zumindest eines, vorzugsweise aller Resonator-Innenleiter 7a bis 7n doppelt abgewinkelt verläuft und der entsprechende Resonator-Innenleiter 7a bis 7n insbesondere eine T-Form aufweist bzw. einer solchen Form angenähert ist. Beide Abschnitte des Resonator-Innenleiters 7a bis 7n verlaufen daher in Richtung zweier sich gegenüberliegender Seitenwände 3a₂, 3a₄ bzw. 3b₂, 3b₄. Dadurch wird nicht nur die kapazitive Kopplung zwischen den einzelnen benachbarten Resonator-Innenleitern 7a bis 7n erhöht, sondern die kapazitive Kopplung zu dem Gehäuse 2 wird ebenfalls vergrößert.

In Figur 4D ist ebenfalls dargestellt, dass das zweite Ende 9 zumindest eines oder aller Resonator-Innenleiter 7a bis 7n eine doppelt abgewinkelte Form aufweist. In diesem Fall weisen die Resonator-Innenleiter 7a bis 7n eine U-Form auf bzw. sind einer solchen Form angenähert. Dies bedeutet, dass das zweite Ende 9 des Resonator-Innenleiters wieder zurück in Richtung des ersten Endes 8 verläuft. Dadurch wird nicht nur die elektrische Länge des einzelnen Resonator-Innenleiters vergrößert. Gleichzeitig wird auch die Kopplung zwischen zwei benachbarten Resonator-Innenleitern 7a bis 7n und die Kopplung zum Gehäuse 2 vergrößert.

In Figur 4E ist dargestellt, dass das zweite Ende 9 eines oder aller Resonator-Innenleiter 7a bis 7n einen vergrößerten Abschnitt aufweist. Insbesondere weist das zweite Ende 9 eine vergrößerte Breite auf, die in Draufsicht kreisförmig ausgebildet oder zumindest einer Kreisform angenähert ist. Das zweite Ende 9 kann auch viereckig oder sechseckig oder anderweitig verbreitert sein.

In Figur 4F ist eine Resonator-Innenleiteranordnung 6, 6a gezeigt, durch die der Koaxialfilter als Bandsperre arbeitet. Zumindest zwei Resonator-Innenleiter 7a bis 7n oder alle Resonator-Innenleiter 7a bis 7n der zumindest einen Resonator-Innenleiteranordnung 6, 6a weisen über eine erste Teillänge 13a, vorzugsweise beginnend am ersten Ende 8 eine kleinere Breite auf als über eine zweite Teillänge 13b, die vorzugsweise am zweiten Ende 9 endet. Beide Teillängen 13a, 13b zusammen ergeben vorzugsweise die Gesamtlänge des Resonator-Innenleiters 7a bis 7n. Die erste Teillänge 13a kann dabei bei zumindest zwei oder allen Resonator-Innenleitern 7a bis 7n unterschiedlich lang sein. Gleiches kann auch für die zweite Teillänge 13b gelten. Die erste Teillänge 13a oder die zweite Teillänge 13b kann bei allen Resonator-Innenleitern 7a bis 7n auch gleich lang sein. Der Resonator-Innenleiter 7a bis 7n ist über die zweite Teillänge 13b ca. mehr als 1,5 oder 2 oder 2,5 oder 3 oder 3,5 oder 4 Mal so breit wie bei der ersten Teillänge 13a.

Grundsätzlich gilt auch, dass der gemeinsame Verbindungssteg 10 in etwa so breit ist wie der Resonator-Innenleiter 7a bis 7n. Der Wortlaut "in etwa" ist dahingehend zu verstehen, dass eine Abweichung von weniger als 25%, 20%, 15%, 10% oder weniger als 5% miteingeschlossen ist.

Figur 4G zeigt eine Resonator-Innenleiteranordnung 6, 6a, durch die das Koaxialfilter 1 als Tiefpass betrieben werden kann. Die zumindest eine Resonator-Innenleiter-anordnung 6, 6a ist in diesem Fall spiegelsymmetrisch aufgebaut, wobei die Spiegelachse durch den Verbindungssteg 10 verläuft und wobei der Verbindungssteg 10 um ein Mehrfaches schmaler ist als die Resonator-Innenleiter 7a bis 7n. Eine solche spiegelsymmetrische Anordnung bedeutet, dass die Resonator-Innenleiter 7a bis 7n auf zwei Seiten von dem gemeinsamen Verbindungssteg 10 in Richtung der gegenüberliegenden Seitenwand 3a₁, 3a₃ bzw. 3b₁, 3b₃ verlaufen. Die Länge von zumindest zwei Resonator-Innenleitern 7a bis 7n ist dabei unterschiedlich. Gleiches gilt auch für die Breite von zumindest zwei Resonator-Innenleitern 7a bis 7n. Auch der Abstand von zwei benachbarten Resonator-Innenleitern 7a bis 7n kann unterschiedlich sein. Ein nicht spiegelsymmetrischer Aufbau wäre ebenfalls möglich. Die Resonator-Innenleiter-anordnung 6, 6a liegt auf einer nicht dargestellten Podestanordnung 11 auf, die in diesem Fall aus einem dielektrischen Material besteht oder ein solches umfasst.

Der Aufbau der Resonator-Innenleiteranordnung 6, 6a in Figur 4H entspricht dabei im Wesentlichen derjenigen aus Figur 2. Die Resonator-Innenleiteranordnung 6, 6a liegt dabei am zweiten Ende 9 ihrer Resonator-Innenleiter 7a bis 7n auf der Podestanordnung 11 auf. Der gemeinsame Verbindungssteg 10 verläuft hier nicht durch eine Gerade, sondern ist in versetzt zueinander liegenden Verbindungsstegabschnitte 10a bis 10n gegliedert. Figur 4J zeigt eine Überkopplung zwischen zwei nicht benachbarten Resonator-Innenleitern 7a bis 7n. In diesem Fall ist eine kapazitive Überkopplung dargestellt. Die kapazitive Überkopplung ist durch ein Überkopplungselement 14 gebildet, das zumindest zwei galvanisch mitein-ander verbundene kapazitive Koppelflächen 14a, 14b aufweist. Jede diese kapazitiven Koppelflächen 14a 14b verläuft vorzugsweise parallel oder mit einer Komponente überwiegend parallel zu dem jeweiligen Resonator-Innenleiter 7a bis 7n. Die Koppelflächen 14a, 14b sind dabei vorzugsweise näher an dem zweiten Ende 9 des jeweiligen Resonator-Innenleiters 7a bis 7n angeordnet als an dem ersten Ende 8. Die kapazitiven Koppelflächen 14a, 14b sind dabei zwischen dem Resonator-Innenleiter 7a bis 7n und der jeweiligen Stirnwand 4a, 4b bzw. der Deckelanordnung 2c angeordnet. Das Überkopplungselement 14 ist galvanisch von den Resonator-Innenleitern 7a bis 7n und dem Gehäuse 2 getrennt. Zwischen den kapazitiven Koppelflächen 14a, 14b und den Resonator-Innenleitern 7a bis 7n kann auch ein Dielektrikum angeordnet sein, auf dem die kapazitiven Koppelflächen 14a, 14b aufliegen.

Auch eine induktive Überkopplung wäre möglich, wobei diese vorzugsweise durch einen nicht dargestellten Überkopplungsstab gebildet wäre. Dieser wäre dann galvanisch mit zwei nicht benachbarten Resonator-Innenleitern 7a bis 7n verbunden, beispielsweise verlötet. Die Anordnung würde wie bei dem Überkopplungselement 14 erfolgen.

Eine induktive Kopplung zwischen zwei benachbarten Resonator-Innenleitern 7a bis 7n könnte auch dadurch erfolgen, dass der Verbindungssteg 10 zwischen diesen beiden Resonator-Innenleitern 7a bis 7n breiter ist als zwischen zwei anderen Resonator-Innenleitern 7a bis 7n.

Eine Kopplung zwischen zwei benachbarten Resonator-Innenleitern 7a bis 7n besteht generell sowohl über deren Sichtverbindung als auch über den entsprechenden Teil des Verbindungssteges 10. Die Kopplung kann auch beispielsweise dadurch variiert werden, indem die Abstände der benachbarten Resonator-Innenleiter 7a bis 7n verändert werden oder durch Variation der Lage (näher am Fußpunkt oder näher zum offenen Ende hin) oder durch Variation der Form (z.B. dünner oder dicker) des jeweiligen Verbindungsstegabschnitts 10a bis 10n.

Figur 6 zeigt eine weitere Ausführungsform des erfindungsgemäßen Koaxialfilters 1. Neben dem wannenförmigen Gehäuseelement 2a, dessen Aufnahmeraum 5 durch die Stirnwand 4a und die Seitenwände 3a₁ bis 3a₄ und die Deckelanordnung 2c abgeschlossen wird, umfasst das Koaxialfilter 1 noch ein zusätzliches wannenförmiges Gehäuseelement 2b. Dieses zusätzliche wannenförmige Gehäuseelement 2b ist wie das bereits beschriebene wannenförmige Gehäuseelement 2a aufgebaut. Der Raum 5b, der durch die Seitenwände 3bi bis 3b₄ begrenzt wird, wird zusätzlich durch die Stirnwand 4b und die Stirnwand 4a des darüber liegenden wannenförmigen Gehäuseelements 2a begrenzt. In beiden Räumen 5a, 5b ist jeweils eine Resonator-Innenleiteranordnung 6, 6a, 6b angeordnet. Die Stirnwand 4a des wannenförmigen Gehäuseelements 2a, die die beiden Räume 5a, 5b voneinander trennt, umfasst vorzugsweise eine Koppelöffnung 15 (s. Figur 8P), wodurch die einzelnen Resonator-Innenleiteranordnungen 6, 6a, 6b teilweise miteinander gekoppelt sind.

Die Figuren 7A und 7B zeigen ein weiteres Ausführungsbeispiel des erfindungsgemäßen Koaxialfilters 1. Für den Fall, das zwei wannenförmige Gehäuseelemente 2a, 2b eingesetzt werden, die gemeinsam den Aufnahmeraum 5 umgrenzen, verläuft ein elektrisch leitfähiger Trennsteg 20 jeweils von einer Seitenwand 3a₁ bis 3a₄ bzw. 3b₁ bis 3b₄ in Richtung einer gegenüberliegenden Seitenwand 3a₁ bis 3a₄ bzw. 3b₁ bis 3b₄ und endet dort unter Ausbildung einer Öffnung 21 mit dieser, wodurch der Aufnahmeraum 5 in zumindest einer ersten Aufnahmekammer 5₁ und in einer zweiten Aufnahmekammer 5₂ und die, die zumindest beiden Aufnahmekammern 5₁, 5₂ verbindende Öffnung 21 gegliedert ist. Der Trennsteg 20 ist vorzugsweise einteilig mit dem entsprechenden wannenförmigen Gehäuseelement 2a, 2b ausgebildet und ebenso elektrisch leitfähig. Die einzelnen Aufnahmekammern 5₁, 5₂ sind direkt über die Öffnung 21 und ohne Zwischenschaltung einer weiteren Kammer miteinander verbunden bzw. gekoppelt. Die Öffnung 21 ist vorzugsweise frei von Teilen der Resonator-Innenleiteranordnung 6, 6a, 6b, wie beispielsweise den Resonator-Innenleitern 7a bis 7n. Die Öffnung 21 erstreckt sich vorzugsweise über die ganze Höhe des Aufnahmeraums 5 bzw. vorzugsweise zumindest bis zur jeweiligen Stirnwand 4a, 4b.

Für den Fall, dass nur ein wannenförmiges Gehäuseelement 2a verwendet wird, welches mit der Deckelanordnung 2c abgeschlossen wird und den Aufnahmeraum 5 umgrenzt, weist dieses einen Trennsteg 20 auf, der von einer Seitenwand 3a₁ bis 3a₄ in Richtung der gegenüberliegenden Seitenwand 3a₁ bis 3a₄ verläuft und unter Ausbildung einer Öffnung 21 beabstandet zu dieser endet. Auch hier ist der Trennsteg 20 elektrisch leitfähig, vorzugsweise einteilig mit der Seitenwand 3a₁ bis 3a₄ verbunden.

Der gemeinsame Verbindungssteg 10 liegt dabei vorzugsweise auf dem Trennsteg 20 auf. Die einzelnen Resonator-Innenleiter 7a bis 7n der zumindest einen Resonator-Innenleiteranordnung 10 erstrecken sich dann in die erste und in die zweite Aufnahmekammer 5₁, 5₂ des Aufnahmeraums 5.

Bei dem Einsatz von zwei wannenförmigen Gehäuseelementen 2a, 2b ist der gemeinsame Verbindungssteg 10 vorzugsweise zwischen beiden Trennstegen 20 angeordnet und weiter vorzugsweise mit diesem verpresst und/oder verschraubt und/oder verlötet. Figur 7A zeigt dabei einen Längsschnitt durch ein wannenförmiges Gehäuseelement 2a, 2b, wohingegen Figur 7B eine Draufsicht auf ein wannenförmiges Gehäuseelement 2a oder 2b zeigt, auf dessen Trennsteg die Resonator-Innenleiteranordnung 6, 6a aufgelegt ist. Die einzelnen Resonator-Innenleiter 7a bis 7n erstrecken sich vom gemeinsamen Verbindungssteg 10 ausgehend in zwei verschiedene Richtungen von diesem weg und enden in der ersten und in der zweiten Aufnahmekammer 5₁, 5₂ des Aufnahmeraums 5.

Für den Fall, dass nur ein wannenförmiges Gehäuseelement 2a verwendet wird, ist der gemeinsame Verbindungssteg 10 vorzugsweise zwischen dem Trennsteg 20 und der Deckelanordnung 2c angeordnet, weiter vorzugsweise mit diesen verklemmt bzw. verpresst und/oder verlötet und/oder verschraubt. Das erste Ende 8 der jeweiligen Resonator-Innenleiter 7a bis 7n umfasst beispielsweise ein Segment, welches in Richtung der Stirnwand 4a gebogen ist, so dass die Resonator-Innenleiter 7a bis 7n über den überwiegenden Teil ihrer Länge um einen vorbestimmten Abstand beabstandet zur Deckelanordnung 2c verlaufen. Der Abstand zur Deckelanordnung 2c beträgt vorzugsweise mehr als 10% oder 20% oder 30% oder 40% des Abstands zwischen der Stirnseite 4a und der Deckelanordnung 2c.

In den Figuren 8A bis 8L wird die Befestigung der Resonator-Innenleiteranordnung 6, 6a in dem Gehäuse 2 näher erläutert.

In Figur 8A ist dargestellt, dass die Resonator-Innenleiteranordnung 6, 6a galvanisch mit dem Gehäuse 2 verbunden ist. Figur 8A zeigt dabei ein Gehäuse 2, welches aus zwei wannenförmigen Gehäuseelementen 2a, 2b besteht, deren Seitenwände 3a₁ bis 3a₄ bzw. 3bi bis 3b₄ aufeinander gesetzt sind und von den jeweiligen Stirnwänden 4a, 4b umgeben sind. Es ist zwar zwischen beiden wannenförmigen Gehäuseelementen 2a, 2b noch ein Spalt (rechter Teil) dargestellt. Dieser dient allerdings mehr zur Illustration, um hervorzuheben, dass diese beiden wannenförmigen Gehäuseelemente 4a, 4b nicht einteilig miteinander ausgebildet sind. Die Resonator-Innenleiteranordnung 6, 6a verläuft mittig durch den Aufnahmeraum 5. Darunter ist zu verstehen, dass diese im Wesentlichen gleich weit von den beiden Stirnwänden 4a, 4b beabstandet ist. Unter dem Wortlaut "in etwa" ist zu verstehen, dass ein Unterschied von weniger als 10% oder weniger als 5% vorzugsweise mit als eingeschlossen gilt. Ein außermittiger Verlauf wäre ebenfalls denkbar.

In Figur 8A ist die zumindest eine Resonator-Innenleiteranordnung 6, 6a zwischen den beiden wannenförmigen Gehäuseelementen 2a, 2b eingeklemmt und/oder verschraubt. Genauer gesagt erstreckt sich von jedem wannenförmigen Gehäuseelement 2a, 2b eine Podestanordnung 11 in den Aufnahmeraum 5 hinein. Die Resonator-Innenleiteranordnung 6, 6a ist dabei zwischen beiden Podestanordnungen 11 angeordnet. Die Podestanordnungen 11 weisen hierzu entsprechende Auflageschultern 25 auf, auf denen die Resonator-Innenleiteranordnung 6, 6a, insbesondere mit ihrem gemeinsamen Verbindungssteg 10 aufliegt. Die Resonator-Innenleiteranordnung 6, 6a kommt dabei bevorzugt nur mit den Podestanordnungen 11 in Kontakt. Die Resonator-Innenleiteranordnung 6, 6a ist vorzugsweise nicht zwischen Seitenwänden 3a₁, 3a₂, 3a₃, 3a₄, 3b₁, 3b₂, 3b₃, 3b₄ der wannenförmigen Gehäuseelemente 2a, 2b angeordnet bzw. eingeklemmt. Die Resonator-Innenleiteranordnung 6, 6a ist vorzugsweise ausschließlich innerhalb des Aufnahmeraums 5 und beabstandet zu den Seitenwänden 3a₁, 3a₂, 3a₃, 3a₄, 3b₁, 3b₂, 3b₃, 3b₄ der wannenförmigen Gehäuseelemente 2a, 2b angeordnet.

Die Podestanordnung 11 ist zumindest teilweise von einer Befestigungsöffnung 28 durchsetzt und weist vorzugsweise ein Gewinde auf. Eine Schraube 26 mit einem Schraubenkörper 26a und einem Schraubenkopf 26b greift in die beiden Podestanordnungen 11 ein. Durch Anziehen der Schraubverbindung werden beide Podestanordnungen 11, also beide wannenförmigen Gehäuseelemente 2a, 2b, aufeinander zu gedrückt. Dabei ist lediglich diejenige Podestanordnung 11 der beiden Podestanordnungen 11 mit einem Gewinde ausgeführt, die vom Schraubenkopf 26b weiter beabstandet ist. Der Schraubenkörper 26a durchsetzt dabei auch die Resonator-Innenleiteranordnung 6, 6a. Diese ist vorzugsweise ausschließlich gewindefrei ausgebildet. In dem dargestellten Beispiel ist die Öffnung 27 in der Resonator-Innenleiteranordnung 6, 6a größer als der Durchmesser des Schraubenkörpers 26a.

Der Schraubenkopf 26b ist außerhalb des Gehäuses 2 angeordnet. In dem gezeigten Ausführungsbeispiel umfasst das Gehäuse 2 insbesondere das weitere wannenförmige Gehäuseelement 2b eine Einbuchtung, in welcher der Schraubenkopf 26b angeordnet ist, so dass er nicht über die restliche Stirnwand 4b des Gehäuseelements 2b hervorsteht. Der Schraubenkopf 26b ist daher in einem von außen zugänglichen Aufnahmeraum in einem der beiden Gehäuseelemente 2a, 2b versenkt.

Die Öffnungen, insbesondere die Befestigungsöffnungen 28 durchsetzen in dem Ausführungsbeispiel beide Podestanordnungen 11 vollständig. Die Podestanordnungen 11 sind vorzugsweise einzig einteilig an den jeweiligen Stirnwänden 4a, 4b ausgebildet und beabstandet von den Seitenwänden 3a₁, 3a₂, 3a₃, 3a₄, 3b₁, 3b₂, 3b₃, 3b₄ der wannenförmigen Gehäuseelement 2a, 2b angeordnet. Die Podestanordnungen 11 berühren (kontaktieren) bevorzugt direkt die Resonator-Innenleiteranordnung 6, 6a ohne dass noch ein Dielektrikum dazwischen angeordnet ist.

In Figur 8B ist ein Querschnitt durch ein Gehäuse 2 gezeigt, welches aus einem wannenförmigen Gehäuseelement 2a und einer Deckelanordnung 2c besteht. Die Resonator-Innenleiteranordnung 6, 6a liegt wiederum auf einer Podestanordnung 11 auf. Die Podestanordnung 11 erstreckt sich von der Stirnseite 4a des wannenförmigen Gehäuseelements 2a in den Aufnahmeraum 5 hinein. Die Podestanordnung 11 ist wiederum vollständig durch eine Befestigungsöffnung 28 durchsetzt, die ein Gewinde aufweist.

Zwischen der Resonator-Innenleiteranordnung 6, 6a und dem Gehäusedeckel 2c ist noch ein Abstandshalter 30 angeordnet. Die zumindest eine Resonator-Innenleiteranordnung 6, 6a ist daher zwischen der Podestanordnung 11 und dem zumindest einen Abstandshalter 30 eingeklemmt. Der Abstandshalter 30 kann aus einem dielektrischen Material oder aus einem elektrisch leitfähigen Material bestehen. Die Befestigungsöffnung 28, in die die Schraubverbindung 26 zumindest teilweise eingreift, setzt sich durch die Resonator-Innenleiteranordnung 6, 6a und den zumindest einen Abstandshalter 30 und die Deckelanordnung 2c fort. Der Schraubenkörper tritt von außerhalb des Gehäuses 2 durch die Befestigungsöffnung 28 in der Deckelanordnung 2c ein und durchsetzt den Abstandshalter 30 sowie die Resonator-Innenleiteranordnung 6, 6a vollständig und die Podestanordnung 11 zumindest teilweise. Der Schraubenkopf 26b ist außerhalb des Gehäuses 2 auf einer Außenseite der Deckelanordnung 2c angeordnet.

Figur 8C zeigt ein ähnliches Ausführungsbeispiel zu demjenigen aus Figur 8A. In diesem Fall umfassen beide Podestanordnungen 11 einen zumindest teilweise von außen zugänglichen Aufnahmeraum. In dem einen Aufnahmeraum ist der Schraubenkopf 26b angeordnet. In dem anderen Aufnahmeraum ist eine Mutter 26c angeordnet, die mit dem Schraubenkörper 26a in Eingriff steht. In diesem Ausführungsbeispiel sind die Befestigungsöffnungen 28 gewindelos ausgestaltet.

Figur 8D entspricht dem Ausführungsbeispiel aus Figur 8A. Die Schraubverbindung 26 durchsetzt dabei jeweils eine Seitenwand 3a₁ bis 3a₄ bzw. 3b₁ bis 3b₄ je eines wannenförmigen Gehäuseelements 2a, 2b. Je nach Betrachtungsweise kann auch gesagt werden, dass sich die Podestanordnung 11 in jedem wannenförmigen Gehäuseelement 2a, 2b sowohl an der jeweiligen Stirnseite 4a, 4b als auch an der jeweiligen Seitenwand 3a₁ bis 3a₄ bzw. 3b₁ bis 3b₄ befindet.

Der Querschnitt durch das erfindungsgemäße Koaxialfilter 1 gemäß Figur 8E zeigt, dass die Resonator-Innenleiteranordnung 6, 6a mit dem Gehäuse 2, insbesondere mit beiden wannenförmigen Gehäuseelementen 2a, 2b und dort insbesondere mit den jeweiligen aufeinander zu laufenden Podestanordnungen 11 verlötet ist. Der Aufbau entspricht ungefähr demjenigen aus Figur 8A, wobei auf eine Schraubverbindung 26 verzichtet worden ist. Die Podestanordnungen 11 verlaufen von den Stirnwänden 4a, 4b in den Aufnahmeraum 5 hinein. Die Podestanordnungen 11 sind wiederum durch die Befestigungsöffnung 28 durchsetzt. Diese Befestigungsöffnung 28 durchsetzt ebenfalls die Resonator-Innenleiteranordnung 6, 6a. Die Podestanordnungen 11 umfassen jeweils eine Stirnseite, wobei die beiden Stirnseiten der Podestanordnungen 11 aufeinander zu gerichtet sind. Die Resonator-Innenleiteranordnung 6, 6a liegt dabei auf diesen Stirnseiten auf bzw. ist zwischen diesen Stirnseiten eingeklemmt. Eine Lötverbindung 35 ist an der durch die Befestigungsöffnung 28 in der Resonator-Innenleiteranordnung 6, 6a gebildete Innenwandung und den jeweiligen Stirnseiten der Podestanordnungen 11 gebildet. Dieses Lotdepot 35 ist dabei über die Befestigungsöffnungen 28 in den Podestanordnungen 11 zugänglich.

Figur 8F zeigt ein ähnliches Ausführungsbeispiel wie Figur 8E. In diesem Fall ist die Resonator-Innenleiteranordnung 6, 6a nicht durch die Befestigungsöffnung 28 durchsetzt. Eine Lötverbindung 35 findet zwischen der Ober- und der Unterseite der Resonator-Innenleiteranordnung 6, 6a, insbesondere des gemeinsamen Verbindungsstegs 10 und den jeweiligen Podestanordnungen 11 der beiden wannenförmigen Gehäuseelemente 2a, 2b statt. Die Lötverbindungen 35 sind dabei nicht über die Befestigungsöffnung 28 zugänglich, sondern nur über den entsprechenden Aufnahmeraum 5. Die Lötverbindungen 35 können beispielweise aus einem zuvor eingelegten Lotformteil hergestellt werden. Dies gilt für sämtliche Lötverbindungen 35. Die Lötverbindungen 35 können beispielsweise durch induktives Löten oder durch ein Aufheizen in einem Reflow-Ofen geschmolzen werden. Diese Lötverbindungen 35 liegen dabei in einem stufenförmigen Absatz in den jeweiligen Podestanordnungen 11 auf.

Figur 8G zeigt ein weiteres Ausführungsbeispiel des Koaxialfilters 1. Die Resonator-Innenleiteranordnung 6, 6a liegt auf einer Podestanordnung 11 auf, die sich von einer Stirnwand 4a, 4b in den Aufnahmeraum 5 hinein erstreckt. Die Podestanordnung 11 weist dabei einen Vorsprung 36 auf, der durch eine Öffnung der Resonator-Innenleiteranordnung 6, 6a hindurch tritt und von Auflageschultern umgeben ist, auf denen neben einem Lotdepot 35 noch ein Teil der Resonator-Innenleiteranordnung 6, 6a, insbesondere ein Teil des gemeinsamen Verbindungsstegs 10 angeordnet ist.

Figur 8H zeigt ein ähnliches Ausführungsbeispiel wie Figur 8G. Die Podestanordnung 11 ist dabei allerdings sowohl an der Stirnwand 4a als auch an einer oder mehrerer der Seitenwände 3a₁ bis 3a₄ ausgebildet und erstreckt sich in den Aufnahmeraum 5 hinein. Anstelle eines zweiten wannenförmigen Gehäuseelements 2b ist eine Deckelanordnung 2c vorgesehen. Die Resonator-Innenleiteranordnung 6, 6a liegt dabei auf der Podestanordnung 11 auf. Gleiches gilt ebenfalls für ein Lotdepot 35, über das die Resonator-Innenleiteranordnung 6, 6a mit der Podestanordnung 11 verlötet werden kann.

Wie im Hinblick auf die Ausführungsbeispiele zu den Figuren 3A bis 3D beschrieben worden ist, handelt es sich bei der Podestanordnung 11 um eine Vielzahl von nicht miteinander verbundenen Einzelpodesten oder um ein durchgehendes Podest.

Figur 8I zeigt, dass die Resonator-Innenleiteranordnung 6, 6a mit einer oder mehreren Seitenwänden 3a₁ bis 3a₄ des wannenförmigen Gehäuseelements 2a verlötet ist. Dabei ist der Abstand der Resonator-Innenleiteranordnung 6, 6a zur Stirnwand 4a in etwa gleich groß wie der Abstand zwischen der Resonator-Innenleiteranordnung 6, 6a und der Deckelanordnung 2c. Der Wortlaut "in etwa" ist dahingehend zu verstehen, dass ein Unterschied zwischen beiden Abständen vorzugsweise weniger als 10%, weiter vorzugsweise weniger als 5% beträgt.

Figur 8J beschreibt ein weiteres Ausführungsbeispiel wie die Resonator-Innenleiteranordnung 6, 6a mit dem Gehäuse 2 verlötet werden kann. Die Resonator-Innenleiteranordnung 6, 6a weist ein Segment 38 auf, das zumindest gegenüber dem überwiegenden Teil der Resonator-Innenleiter 7a bis 7n in Richtung der Stirnseite 4a des zumindest einen wannenförmigen Gehäuseelements 2a gebogen und mit dieser verlötet ist. Bei diesem Segment 38 handelt es sich vorzugsweise um den gemeinsamen Verbindungssteg 10.

Im Hinblick auf Figur 8K verläuft dieses Segment 38 nicht in Richtung der Stirnseite 4a, sondern in Richtung der Deckelanordnung 2c. Vorzugsweise weist die Deckelanordnung 2c eine Öffnung auf, wodurch ein Teil der Resonator-Innenleiteranordnung 6, 6a aus dieser heraussteht und außerhalb des Gehäuses 2 mit der Deckelanordnung 2c verlötet ist.

Figur 8L zeigt ein ähnliches Ausführungsbeispiel wie Figur 8H. Anstatt dass die Resonator-Innenleiteranordnung 6, 6a mit der Podestanordnung 11 verlötet ist, ist diese mit der Podestanordnung 11 verschraubt. Der Schraubenkopf 26b befindet sich dabei im Aufnahmeraum 5. Ein Teil der Resonator-Innenleiteranordnung 6, 6a liegt dabei auf der Podestanordnung 11 auf und wird zusammen mit der Podestanordnung 11 von der Befestigungsöffnung 28 durchsetzt. Die Befestigungsöffnung 28 umfasst in diesem Fall ein Gewinde, so dass der Schraubenkörper 26a mit diesem verschraubt werden kann. Die Resonator-Innenleiteranordnung 6, 6a umfasst ebenfalls wieder ein Segment 38, welches gegenüber den einzelnen Resonator-Innenleitern 7a bis 7n in Richtung der Stirnwand 4a gebogen ist. Der Teil der Resonator-Innenleiteranordnung 6, 6a, welcher auf der Podestanordnung 11 aufliegt, verläuft daher parallel oder mit einer Komponente überwiegend parallel zu den einzelnen Resonator-Innenleitern 7a bis 7n, ist allerdings näher an der Stirnwand 4a angeordnet als die einzelnen Resonator-Innenleiter 7a bis 7n. Bei diesem Teil handelt es sich vorzugsweise um den gemeinsamen Verbindungssteg 10. Es kann sich allerdings auch um das zweite Ende 9 der einzelnen Resonator-Innenleiter 7a bis 7n handeln.

Bei der Schraube 26 kann es sich um eine elektrisch leitfähige Schraube oder um eine Schraube 26 aus einem dielektrischen Material handeln.

Figur 8M erläutert, wie die Kopplung zwischen der Resonator-Innenleiteranordnung 6, 6a und dem Gehäuse 2 verstärkt werden kann. Insbesondere wird auf das zweite Ende 9 zumindest eines oder aller der Resonator-Innenleiter 7a bis 7n ein dielektrisches Material 39 aufgebracht, insbesondere aufgesteckt bzw. aufgeschoben, welches im Querschnitt vorzugsweise U-förmig ist und somit das zweite Ende 9 des zumindest einen Resonator-Innenleiters 7a bis 7n auf beiden Seiten überdeckt. Ein Befestigungsmechanismus, insbesondere in Form einer Rastverbindung wäre ebenfalls denkbar. Das zweite Ende 9 könnte auch komplett mit einem dielektrischen Material umschlossen sein.

Im Gegensatz dazu erläutert Figur 8N, dass sich eine Podestanordnung 11 in Richtung der Resonator-Innenleiter-anordnung 6, 6a, insbesondere in Richtung des zweiten Endes 9 zumindest eines oder aller Resonator-Innenleiter 7a bis 7n erstreckt, aber unter Ausbildung eines Abstandsraums zu diesem endet.

Die Ausführungen der Figuren 8M und 8N dienen der Beeinflussung der Resonanzfrequenzen. Die stärkere kapazitive Belastung am offenen Ende 9 des zumindest einen Resonator-Innenleiters 7a bis 7n verringert die Resonanzfrequenz. Dafür wäre ansonsten ein längerer Resonator-Innenleiter 7a bis 7n notwendig, was wiederum eine größere Bauform des Gehäuses 2 zur Folge hätte.

Figur 8O zeigt einen Querschnitt durch das Koaxialfilter 1, wie dieses in der Explosivdarstellung aus Figur 6 dargestellt ist. Ein wannenförmiges Gehäuseelement 2a ist mit der Deckelanordnung 2c abgeschlossen. Eine Podestanordnung 11 ragt in den dadurch gebildeten Aufnahmeraum 5 hinein. Die Podestanordnung 11 wird teilweise durch die Befestigungsöffnung 28, die ein Gewinde umfasst, durchsetzt. Mittels einer Schraube wird die Resonator-Innenleiteranordnung 6, 6a, die auf der Podestanordnung 11 aufliegt, mit dieser fest verschraubt und dadurch verklemmt. Die Stirnwand 4a dient wiederum zum Abschluss eines weiteren wannenförmigen Gehäuseelements 2b. Auch in diesem gibt es eine Podestanordnung 11, die nur teilweise von der Befestigungsöffnung 28 durchsetzt wird und ein Gewinde beinhaltet. Die Schraube 26 dient ebenfalls dazu, die weitere Resonator-Innenleiteranordnung 6, 6b mit der Podestanordnung 11 zu verschrauben.

In Figur 8P ist eine Koppelöffnung 15 dargestellt, die in der Stirnwand 4a des wannenförmigen Gehäuseelements 2a eingebracht ist und eine Kopplung zwischen der Resonator-Innenleiteranordnung 6, 6a zu der weiteren Resonator-Innenleiteranordnung 6, 6b erlaubt.

Es können dabei auch mehrere Koppelöffnungen 15 eingesetzt werden, die beliebige Abmessungen und Formen aufweisen können (z.B. quadratisch, reckeckig, schlitzförmig, rund, oval).

Die Figuren 8Q, 8R und 8S erläutern den Einsatz von zumindest zwei Resonator-Innenleiteranordnungen 6, 6a, 6b in einem gemeinsamen Aufnahmeraum 5 unter Verwendung von zwei wannenförmigen Gehäuseelementen 2a, 2b, deren Stirnwände 4a, 4b zusammen mit den jeweiligen Seitenwänden 3a₁ bis 3a₄ bzw. 3b₁ bis 3b₄ das Gehäuse 2 des Koaxialfilters 1 bilden. In dem dadurch umgrenzten gemeinsamen Aufnahmeraum 5 sind gemäß Figur 8Q zwei voneinander getrennte Resonator-Innenleiteranordnungen 6, 6a, 6b angeordnet. Es sind in diesem Fall zwei Podestanordnungen 11 ausgebildet, die von den jeweiligen Stirnwänden 4a, 4b in den Aufnahmeraum 5 hineinragen. Diese Podestanordnungen 11 werden lediglich teilweise von der Befestigungsöffnung 28 durchsetzt und weisen eine Gewinde auf, wobei über eine Schraube die Resonator-Innenleiteranordnungen 6, 6a, 6b mit der jeweiligen Podestanordnung 11 verschraubt und/oder verklemmt werden. Ein Verlöten wäre ebenfalls möglich, wobei die beiden wannenförmigen Gehäuseelemente 2a, 2b über eine nicht dargestellte Schraub- bzw. Lötverbindung selbst miteinander noch verbunden werden würden.

In Figur 8R liegt eine einteilige Resonator-Innenleiter-anordnung 6, 6a, 6b vor. Die in Figur 8Q gezeigten getrennten Resonator-Innenleiteranordnungen 6, 6a, 6b sind zusätzlich über einen gebogenen Verbindungsabschnitt 40 miteinander verbunden und einteilig ausgebildet. Die Resonator-Innenleiteranordnungen 6, 6a, 6b sind mit der Podestanordnung 11, die eine nach außen durchgehende Befestigungsöffnung 28 aufweist, (insbesondere gewindelos) verlötet. Die im Querschnitt U-förmig gestaltete Resonator-Innenleiter-anordnung 6, 6a, 6b kann dabei federnd ausgebildet sein, so dass sich die einzelnen Resonator-Innenleiter 7a bis 7n der einzelnen Resonator-Innenleiteranordnungen 6, 6a, 6b voneinander weg bewegen wollen, wodurch die Resonator-Innenleiteranordnung 6, 6a, 6b gut auf den Podestanordnungen 11 aufliegt.

Figur 8S zeigt ein weiteres Ausführungsbeispiel, welches Ähnlichkeit zu demjenigen von Figur 8Q hat. Zumindest eine, vorzugsweise die beiden Podestanordnungen 11, die aufeinander zu laufen, sind vollständig von der Befestigungsöffnung 28 durchsetzt. Zwischen den beiden getrennten Resonator-Innenleiteranordnungen 6, 6a, 6b befindet sich ein Abstandshalter 30, der beide Resonator-Innenleiteranordnungen 6, 6a, 6b voneinander abstützt. Eine Schraubverbindung durchsetzt zumindest eine Podestanordnung 11 und den Abstandshalter 30, sowie die beiden Resonator-Innenleiteranordnungen 6, 6a, 6b vollständig und endet vorzugsweise in der weiteren Podestanordnung 11. Dadurch können mittels einer Schraubverbindung 26 beide Resonator-Innenleiteranordnungen 6, 6a, 6b fest mit der jeweiligen Podestanordnung 11 verschraubt bzw. verklemmt werden.

Zwischen den beiden Resonator-Innenleiteranordnungen 6, 6a, 6b kann noch ein Trennelement eingesetzt werden, um die Kopplung zu reduzieren. Weiterhin ist es möglich, Abstimmelemente in Form von Abstimmschrauben von außerhalb des Gehäuses 2 unterschiedlich weit in den Aufnahmeraum 5 einzudrehen, um das Koaxialfilter 1 abstimmen zu können.

Grundsätzlich können auch Trennblenden eingesetzt werden, die vorzugsweise galvanisch mit dem Gehäuse 2 verbunden sind. Eine solche Trennblende wird zwischen den Abstandsraum von zwei benachbarten Resonator-Innenleitern 7a bis 7n geschoben, um die direkte Kopplung zumindest teilweise zu reduzieren. Sie können auch nur an den Seitenwänden 3a₁ bis 3a₄ bzw. 3b₁ bis 3b₄ und/oder an den Stirnwänden 4a, 4b ausgebildet sein, um das Volumen geringfügig zu reduzieren. Es gilt dennoch, dass zwei benachbarte Resonator-Innenleiter 7a bis 7n über ihre gesamte Länge oder über ihre überwiegende Länge in Sichtverbindung zueinander stehen.

Das erfindungsgemäße Koaxialfilter 1 kann beliebige Abmessungen aufweisen, die sich je nach dem eingesetzten Frequenzbereich unterscheiden. Die Anwendungsfrequenzbereiche liegen bei einem solchen Koaxialfilter 1 typischerweise zwischen 500 MHz und 4500 MHz. Ein Einsatz darüber oder darunter ist ebenfalls denkbar.

Das Gehäuse 2 des Koaxialfilters 1 kann Seitenlängen aufweisen, die größer sind als 20mm, 50mm, 75mm, 100mm, 150mm, 200mm, 250 oder 300 mm und die vorzugsweise kleiner sind als 400mm, 375mm, 325mm, 275mm, 225mm, 175mm, 125mm, 90mm, 70mm oder 40mm. Diese Seitenlängen gelten insbesondere in X- bzw. Y-Richtung, also entlang der jeweiligen Seitenwände 3a₁, 3a₂, 3a₃, 3a₄ bzw. 3b₁, 3b₂, 3b₃, 3b₄.

Das Gehäuse 2 des Koaxialfilters 1 kann eine Dicke aufweisen, die vorzugsweise größer ist als 3mm, 5mm, 7mm, 9mm, 11mm, 13mm oder 15mm und die weiter vorzugsweise kleiner ist als 30mm, 25mm, 20mm, 17mm, 13mm, 12mm, 10mm, 6mm oder 4mm. Meistens liegt sie zwischen 7mm und 10mm. Die Wandstärke von Blechen (z.B. der Resonator-Innenleiter 7a, ..., 7n) und/oder von den Gehäuseelementen 2a, 2b und/oder von der Deckelanordnung 2c und/oder von den Stirnwänden 4a, 4b ist vorzugsweise größer als 0,5mm, 1mm, 1,5mm, 2mm, 2,5mm, 3mm, 3,5mm, 4mm, 4,5mm oder 5mm und weiter vorzugsweise kleiner als 7mm, 6mm, 4,8mm, 3,8mm, 2,8mm, 1,8mm oder 0,8mm. Meistens liegt sie in einem Bereich zwischen 1mm bis 2mm.

Die Erfindung ist nicht auf die beschriebenen Ausführungsbeispiele beschränkt. Der Schutzumfang wird durch die angehängten Ansprüche definiert.

## Patentansprüche

1. Koaxialfilter (1) mit den folgenden Merkmalen:
- ein Gehäuse (2), das einen gemeinsamen Aufnahmeraum (5) begrenzt;
- das Gehäuse (2) besteht aus einem elektrisch leitfähigen Material und umfasst ein wannenförmiges Gehäuseelement (2a), das Seitenwände (3a₁, 3a₂, 3a₃, 3a₄) und eine Stirnwand (4a) aufweist, wobei ein Raum (5a) zwischen den Seitenwänden (3a₁, 3a₂, 3a₃, 3a₄) auf deren einen Seite durch die Stirnwand (4a) abgeschlossen ist und wobei die Seitenwände (3a₁, 3a₂, 3a₃, 3a₄) einteilig mit der Stirnwand (4a) ausgebildet sind;
- das Gehäuse (2) umfasst außerdem:
a) ein weiteres wannenförmiges Gehäuseelement (2b), das Seitenwände (3b₁, 3b₂, 3b₃, 3b₄) und eine Stirnwand (4b) umfasst, wobei ein weiterer Raum (5b) zwischen den Seitenwänden (3b₁, 3b₂, 3b₃, 3b₄) auf deren einen Seite durch die Stirnwand (4b) abgeschlossen ist, wobei die Seitenwände (3b₁, 3b₂, 3b₃, 3b₄) einteilig mit der Stirnwand (4b) ausgebildet sind und wobei die beiden wannenförmigen Gehäuseelemente (2a, 2b) aufeinander gesetzt sind, sodass die Seitenwände (3a₁, 3a₂, 3a₃, 3a₄, 3b₁, 3b₂, 3b₃, 3b₄) beider wannenförmigen Gehäuseelemente (2a, 2b) zwischen den beiden Stirnwänden (4a, 4b) verlaufen und den Aufnahmeraum (5) umgrenzen, der durch die beiden Räume (5a, 5b) gebildet ist; oder
b) eine Deckelanordnung (2c), wobei die Seitenwände (3a₁, 3a₂, 3a₃, 3a₄) zwischen der Stirnwand (4a) und der Deckelanordnung (2c) verlaufen und den Aufnahmeraum (5) umgrenzen, der durch den Raum (5a) gebildet ist;
- es ist zudem zumindest eine einteilig ausgebildete Resonator-Innenleiteranordnung (6, 6a) vorgesehen, die in dem Aufnahmeraum (5) angeordnet ist und die aus einem gestanzten und/oder gelaserten Metallblech besteht oder ein solches umfasst;
- die zumindest eine Resonator-Innenleiteranordnung (6, 6a) umfasst mehrere Resonator-Innenleiter (7a, ..., 7n), die in derselben Ebene liegen und ein erstes Ende (8) und ein vom ersten Ende (8) beabstandetes zweites Ende (9) aufweisen;
- die zumindest eine Resonator-Innenleiteranordnung (6, 6a) umfasst einen Verbindungssteg (10) an dem die Resonator-Innenleiter (7a, ..., 7n) mit ihrem ersten Ende (8) elektrisch leitend verbunden sind;
- zumindest zwei benachbarte Resonator-Innenleiter (7a, ..., 7n) der zumindest einen Resonator-Innenleiteranordnung (6, 6a), die sich vom Verbindungssteg (10) in dieselbe Richtung weg erstrecken stehen über ihre gesamten Länge oder über ihre überwiegende Länge in Sichtverbindung zueinander;
- zumindest eine Podestanordnung (11), wobei sich die zumindest eine Podestanordnung (11) in Richtung der zumindest einen Resonator-Innenleiteranordnung (6, 6a) erstreckt und beabstandet zu dieser endet;
- die zumindest eine Podestanordnung (11) ist einteilig:
a) an der Stirnwand (4a, 4b) eines wannenförmigen Gehäuseelements (2a, 2b) ausgebildet, wenn das Gehäuse (2) ein weiteres wannenförmiges Gehäuseelement (2b) umfasst; oder
b) an der Deckelanordnung (2c) ausgebildet, wenn das Gehäuse (2) eine Deckelanordnung (2c) umfasst; und
- die Seitenwände (3a₁, 3a₂, 3a₃, 3a₄, 3b₁, 3b₂, 3b₃, 3b₄) und die Stirnwand (4a, 4b) des Gehäuseelements (2a, 2b) bestehen aus einem Guß-, Fließpress- und/oder Frästeil oder umfassen ein Guß-, Fließpress- und/oder Frästeil;
- die Resonator-Innenleiter (7a, ..., 7n) der zumindest einen Resonator-Innenleiteranordnung (6, 6a) erstrecken sich auf beiden Seiten von dem Verbindungsteg (10) weg;
- der Verbindungssteg (10) ist in unterschiedliche Verbindungsstegabschnitte (10a, ..., 10n) gegliedert, wobei die Verbindungsstegabschnitte (10a, ..., 10n) versetzt zueinander verlaufen;
- die Resonator-Innenleiteranordnung (6, 6a) ist mit dem Gehäuse (2) verschraubt und/oder verklemmt.

2. Koaxialfilter (1) nach Anspruch 1, mit den folgenden Merkmalen:
- die zumindest eine Podestanordnung (11) umfasst mehrere voneinander beabstandete Einzelpodeste oder ein durchgängiges Podest, welches sich über zumindest 50% der Länge einer Seitenwand (3a₁, 3a₂, 3a₃, 3a₄, 3b₁, 3b₂, 3b₃, 3b₄) entlang dieser erstreckt;
- die zumindest eine Podestanordnung (11) besteht aus oder umfasst ein elektrisch leifähiges Material.

3. Koaxialfilter (1) nach einem der vorherigen Ansprüche, mit dem folgenden Merkmal:
- die zumindest eine Resonator-Innenleiteranordnung (6, 6a) ist galvanisch von dem Gehäuse (2) getrennt.

4. Koaxialfilter (1) nach Anspruch 1 oder 2, mit den folgenden Merkmalen:
- die zumindest eine Resonator-Innenleiteranordnung (6, 6a) ist mit einer Seitenwand (3a₁, 3a₂, 3a₃, 3a₄, 3b₁, 3b₂, 3b₃, 3b₄) eines wannenförmigen Gehäuseelements (2a, 2b) verlötet, wenn das Gehäuse (2) ein weiteres wannenförmiges Gehäuseelement (2b) umfasst; oder
- die zumindest eine Resonator-Innenleiteranordnung (6, 6a) weist ein Segment (38) auf, das zumindest gegenüber dem überwiegenden Teil der Resonator-Innenleiter (7a, ..., 7n) in Richtung der Stirnseite (4a, 4b) eines wannenförmigen Gehäuseelements (2a, 2b) gebogen und mit dieser verlötet ist, wenn das Gehäuse (2) ein weiteres wannenförmiges Gehäuseelement (2b) umfasst, oder das zumindest gegenüber dem überwiegenden Teil der Resonator-Innenleiter (7a, ..., 7n) in Richtung der Deckelanordnung (2c) gebogen und mit dieser verlötet ist, wenn das Gehäuse (2) eine Deckelanordnung (2c) umfasst.

5. Koaxialfilter (1) nach einem der vorherigen Ansprüche, mit dem folgenden Merkmal:
- das Gehäuse (2) weist eine Dicke auf, die größer ist als 3mm, 5mm, 7mm, 9mm, 11mm, 13mm oder 15mm und die kleiner ist als 30mm, 25mm, 20mm, 17mm, 13mm, 12mm, 10mm, 6mm oder 4mm.

6. Koaxialfilter (1) nach einem der vorherigen Ansprüche, mit dem folgenden Merkmal:
- zumindest zwei oder alle Resonator-Innenleiter (7a, ..., 7n) der zumindest einen Resonator-Innenleiteranordnung (6, 6a) sind gleich lang oder unterschiedlich lang.

7. Koaxialfilter (1) nach einem der vorherigen Ansprüche, mit dem folgenden Merkmal:
- zumindest zwei Resonator-Innenleiter (7a, ..., 7n) oder alle Resonator-Innenleiter (7a, ..., 7n) der zumindest einen Resonator-Innenleiteranordnung (6, 6a) weisen über eine erste Teillänge (13a) beginnend am ersten Ende (8) eine kleinere Breite auf als über eine zweite Teillänge (13b), die am zweiten Ende (9) endet, wobei die erste Teillänge (13a) bei zumindest zwei Resonator-Innenleitern (7a, ..., 7n) vorzugsweise unterschiedlich lang ist, wodurch sich eine Bandsperrcharakteristik einstellt.

8. Koaxialfilter (1) nach einem der vorherigen Ansprüche, mit den folgenden Merkmalen:
- zumindest eine kapazitive oder induktive Überkopplung zwischen zwei nicht benachbarten Resonator-Innenleitern (7a, ..., 7n) der zumindest einen Resonator-Innenleiteranordnung (6, 6a), wobei
a) die induktive Überkopplung durch einen Überkopplungsstab gebildet ist, der galvanisch mit den zwei Resonator-Innenleitern (7a, ..., 7n) verbunden ist und zwischen diesen und einer Stirnwand (4a, 4b) eines wannenförmigen Gehäuseelements (2a, 2b) verläuft, wenn das Gehäuse (2) ein weiteres wannenförmiges Gehäuseelement (2b) umfasst, oder der Deckelanordnung (2a) verläuft, wenn das Gehäuse (2) eine Deckelanordnung (2c) umfasst; oder
b) die kapazitive Überkopplung ist durch ein Überkopplungselement (14) gebildet, das zumindest zwei galvanisch miteinander verbundene kapazitive Koppelflächen (14a, 14b) aufweist, wobei jede dieser kapazitiven Koppelflächen (14a, 14b) beabstandet zwischen einem der beiden Resonator-Innenleiter (7a, ..., 7n) und einer Stirnwand (4a, 4b) eines wannenförmigen Gehäuseelements (2a, 2b) angeordnet ist, wenn das Gehäuse (2) ein weiteres wannenförmiges Gehäuseelement (2b) umfasst, oder der Deckelanordnung (2a) angeordnet ist, wenn das Gehäuse (2) eine Deckelanordnung (2c) umfasst, wobei das Überkopplungselement (14) galvanisch von den Resonator-Innenleitern (7a, ..., 7n) und dem Gehäuse (2) getrennt ist.

9. Koaxialfilter (1) nach einem der vorherigen Ansprüche, mit den folgenden Merkmalen:
- jeweils ein elektrisch leitfähiger Trennsteg (20) entspringt an jeweils einer Seitenwand (3a₁, 3a₂, 3a₃, 3a₄, 3b₁, 3b₂, 3b₃, 3b₄) beider aufeinandergesetzten wannenförmigen Gehäuseelemente (2a, 2b), wenn das Gehäuse (2) ein weiteres wannenförmiges Gehäuseelement (2b) umfasst, oder ein elektrisch leitfähiger Trennsteg (20) entspringt an einer Seitenwand (3a₁, 3a₂, 3a₃, 3a₄) des einen wannenförmigen Gehäuseelements (2a), wenn das Gehäuse (2) eine Deckelanordnung (2c) umfasst, und ist mit diesen bzw. dieser Seitenwand (3a₁, 3a₂, 3a₃, 3a₄, 3b₁, 3b₂, 3b₃, 3b₄) galvanisch leitend verbunden und ragt in den Aufnahmeraum (5) und verläuft in Richtung einer zweiten, der ersten Seitenwand (3a₁, 3a₂, 3a₃, 3a₄, 3b₁, 3b₂, 3b₃, 3b₄) gegenüberliegenden Seitenwand (3a₁, 3a₂, 3a₃, 3a₄, 3b₁, 3b₂, 3b₃, 3b₄) und endet dort unter Ausbildung einer Öffnung (21) mit dieser, wodurch der Aufnahmeraum (5) zumindest in eine erste Aufnahmekammer (5₁) und in eine zweite Aufhahmekammer (5₂) und die, die zumindest beiden Aufnahmekammern (5₁, 5₂) verbindende Öffnung (21) gegliedert ist;
- mehrere Resonator-Innenleiter (7a, ..., 7n) der zumindest einen Resonator-Innenleiteranordnung (6, 6a) sind in der ersten und zweiten Aufnahmekammer (5₁, 5₂) des Aufnahmeraums (3) angeordnet.

10. Koaxialfilter (1) nach Anspruch 9, mit den folgenden Merkmalen:
- der Verbindungssteg (10) ist:
a) zwischen beiden Trennstegen (20) angeordnet, wenn das Gehäuse (2) ein weiteres wannenförmiges Gehäuseelement (2b) umfasst; oder
b) zwischen dem Trennsteg (20) und der Deckelanordnung (2c) angeordnet, wenn das Gehäuse (2) eine Deckelanordnung (2c) umfasst, wobei das erste Ende (8) der jeweiligen Resonator-Innenleiter (7a, ..., 7n) ein in Richtung der Stirnwand (4a) gebogenes Segment aufweisen, sodass die Resonator-Innenleiter (7a, ..., 7n) über den überwiegenden Teil ihrer Länge um einen vorbestimmten Abstand beabstandet zur Deckelanordnung (2c) verlaufen.

11. Koaxialfilter (1) nach einem der vorherigen Ansprüche, mit den folgenden Merkmalen:
- eine weitere Resonator-Innenleiteranordnung (6, 6b), wobei:
a) wenn das Gehäuse (2) ein weiteres wannenförmiges Gehäuseelement (2b) umfasst, die zumindest eine Resonator-Innenleiteranordnung (6, 6a) an der Stirnwand (4a) des wannenförmigen Gehäuseelements (2a) befestigt ist und die weitere Resonator-Innenleiteranordnung (6, 6b) an der Stirnwand (4b) des weiteren wannenförmigen Gehäuseelements (2b) befestigt ist; oder
b) wenn das Gehäuse (2) eine Deckelanordnung (2c) umfasst, das Koaxialfilter ein zusätzliches wannenförmiges Gehäuseelement (2b) umfasst, wobei auf die Seitenwände (3b1, 3b2, 3b3, 3b4) des zusätzlichen wannenförmigen Gehäuseelements (2b) die Stirnwand (4a) des wannenförmigen Gehäuseelements (2a) aufgesetzt ist, das mit der Deckelanordnung (2c) verschlossen ist, wodurch ein weiterer Aufnahmeraum gebildet ist, wobei in dem weiteren Aufnahmeraum die weitere Resonator-Innenleiteranordnung (6, 6b) angeordnet ist und wobei in der Stirnwand (4a) des wannenförmigen Gehäuseelements (2a) zumindest eine Koppelöffnung (15) eingebracht ist, sodass eine Kopplung zwischen den einzelnen Resonator-Innenleiteranordnungen (6, 6a, 6b) in den unterschiedlichen Aufnahmeräumen (5) möglich ist.

12. Koaxialfilter (1) nach Anspruch 11, wobei, wenn das Gehäuse (2) ein weiteres wannenförmiges Gehäuseelement (2b) umfasst:
- zwischen der Resonator-Innenleiteranordnung (6, 6a) und der weiteren Resonator-Innenleiteranordnung (6, 6b), die in demselben Aufnahmeraum (5) angeordnet sind, eine Trennwand angeordnet ist, die zumindest eine Koppelöffnung aufweist, durch die die einzelnen Resonator-Innenleiteranordnungen (6, 6a, 6b) gekoppelt sind; oder
- die Resonator-Innenleiteranordnung (6, 6a) und die weitere Resonator-Innenleiteranordnung (6, 6b), die in demselben Aufnahmeraum (5) angeordnet sind, über einen gebogenen Verbindungsabschnitt (40) miteinander verbunden und einteilig ausgebildet sind.

13. Koaxialfilter (1) nach einem der vorherigen Ansprüche, mit dem folgenden Merkmal:
- zumindest eine erste und eine zweite und eine dritte Ein- und/oder Auskoppelvorrichtung (12a, 12b, 12c), die an unterschiedlichen Stellen des Gehäuses (2) angeordnet sind und von außerhalb des Gehäuses (2) in den Aufnahmeraum (5) hineinragen und eine kapazitive oder induktive oder galvanische Kopplung zu unterschiedlichen Resonator-Innenleitern (7a, ..., 7n) der zumindest einen Resonator-Innenleiteranordnung (6, 6a) herstellen.

14. Koaxialfilter (1) nach einem der Ansprüche 1 bis 13, mit den folgenden Merkmalen:
- das zweite Ende (9) zumindest eines oder aller Resonator-Innenleiter (7a, ..., 7n) der zumindest einen Resonator-Innenleiteranordnung (6, 6a):
a) verläuft abgewinkelt, beispielsweise L-förmig; oder
b) doppelt abgewinkelt, beispielsweise T-förmig oder U-förmig ist.

15. Koaxialfilter (1) nach einem der vorherigen Ansprüche, mit den folgenden Merkmalen:
- zumindest einer oder alle der Resonator-Innenleiter (7a, ..., 7n) der zumindest einen Resonator-Innenleiteranordnung (6, 6a) erstrecken sich schräg oder rechtwinklig von dem Verbindungsteg (10) weg.

## Claims

1. Coaxial filter (1) having the following features:
- a housing (2) that delimits a common receiving space (5) ;
- the housing (2) consists of an electrically conducting material and comprises a trough-shaped housing element (2a) that has sidewalls (3a₁, 3a₂, 3a₃, 3a₄) and a front wall (4a), wherein between the sidewalls (3a₁, 3a₂, 3a₃, 3a₄), a space (5a) is closed off by the front wall (4a) on one of their sides, and wherein the sidewalls (3a₁, 3a₂, 3a₃, 3a₄) are integral with the front wall (4a);
- the housing (2) further comprises:
a) a further trough-shaped housing element (2b) that comprises sidewalls (3b₁, 3b₂, 3b₃, 3b₄) and a front wall (4b), wherein a further space (5b) between the sidewalls (3b₁, 3b₂, 3b₃, 3b₄) is closed off on one of their sides by the front wall (4b), wherein the sidewalls (3b₁, 3b₂, 3b₃, 3b₄) are integral with the front wall (4b), and wherein the two trough-shaped housing elements (2a, 2b) are placed on top of one another, and so the sidewalls (3a₁, 3a₂, 3a₃, 3a₄, 3b₁, 3b₂, 3b₃, 3b₄) of both trough-shaped housing elements (2a, 2b) run between the two front walls (4a, 4b) and surround the receiving space (5) which is formed by the two spaces (5a, 5b); or
b) a lid arrangement (2c), wherein the sidewalls (3a₁, 3a₂, 3a₃, 3a₄) run between the front wall (4a) and the lid arrangement (2c) and surround the receiving space (5) which is formed by the space (5a);
- in addition, at least one resonator inner conductor arrangement (6, 6a) with a one-piece design is provided which is arranged in the receiving space (5), and which preferably consists of or comprises a punched and/or lasered metal sheet;
- the at least one resonator inner conductor arrangement (6, 6a) comprises a plurality of resonator inner conductors (7a, ..., 7n) which lie in the same plane and have a first end (8) and a second end (9) spaced apart from the first end (8);
- the at least one resonator inner conductor arrangement (6, 6a) comprises a connecting bridge (10), on which the resonator inner conductors (7a, ..., 7n) are connected to with their first end (8) in an electrically conducting manner;
- at least two adjacent resonator inner conductors (7a, ..., 7n) of the at least one resonator inner conductor arrangement (6, 6a), which extend in the same direction away from the connecting bridge (10), are in the line of sight of one another over their entire length or over their predominant length;
- at least one pedestal arrangement (11), wherein the at least one pedestal arrangement (11) extends in direction of the at least one resonator inner conductor arrangement (6, 6a) and ends at a distance therefrom;
- the at least one pedestal arrangement (11) is integrally:
a) formed on the front wall (4a, 4b) of a trough-shaped housing element (2a, 2b) if the housing (2) comprises another trough-shaped housing element (2b); or
b) formed on the lid arrangement (2c) if the housing (2) comprises a lid arrangement (2c); and
- the sidewalls (3a₁, 3a₂, 3a₃, 3a₄, 3b₁, 3b₂, 3b₃, 3b₄) and the front wall (4a, 4b) of the housing element (2a, 2b) consist of a casting and/or extrusion and/or milling part or comprise a casting and/or extrusion and/or milling part;
- the resonator inner conductors (7a, ..., 7n) of the at least one resonator inner conductor arrangement (6, 6a) extend on both sides away from the connecting bridge (10);
- the connecting bridge (10) is divided into different connecting bridge sections (10a, ..., 10n), wherein the connecting bridge sections (10a, ..., 10n) run offset to one another;
- the resonator inner conductor arrangement (6, 6a) is screwed and/or clamped to the housing (2).

2. Coaxial filter (1) according to claim 1, with the following features:
- the at least one pedestal arrangement (11) comprises a plurality of individual pedestals spaced apart from one another or a continuous pedestal that extends over at least 50% along the length of a sidewall (3a₁, 3a₂, 3a₃, 3a₄, 3b₁, 3b₂, 3b₃, 3b₄) ;
- the at least one pedestal arrangement (11) consists of or comprises an electrically conducting material.

3. Coaxial filter (1) according to one of the previous claims, with the following feature:
- the at least one resonator inner conductor arrangement (6, 6a) is galvanically separated from the housing (2).

4. Coaxial filter (1) according to claim 1 or 2, with the following features:
- the at least one resonator inner conductor arrangement (6, 6a) is soldered to a side wall (3a₁, 3a₂, 3a₃, 3a₄, 3b₁, 3b₂, 3b₃, 3b₄) of a trough-shaped housing element (2a, 2b) if the housing (2) comprises a further trough-shaped housing element (2b); or
- the at least one resonator inner conductor arrangement (6, 6a) comprises a segment (38) which is curved at least with regard to the predominant part of the resonator inner conductors (7a, ... , 7n) in the direction of the front side (4a, 4b) of a trough-shaped housing element (2a, 2b) and is soldered thereto if the housing (2) comprises a further trough-shaped housing element (2b), or which is curved at least with regard to the predominant part of the resonator inner conductors (7a, ..., 7n) in the direction of the lid arrangement (2c) and is soldered thereto if the housing (2) comprises a lid arrangement (2c).

5. Coaxial filter (1) according to one of the previous claims, with the following feature:
- the housing (2) has a thickness which is larger than 3mm, 5mm, 7mm, 9mm, 11mm, 13mm or 15mm and which is smaller than 30mm, 25mm, 20mm, 17mm, 13mm, 12mm, 10mm, 6mm or 4mm.

6. Coaxial filter (1) according to one of the previous claims, with the following feature:
- at least two or all resonator inner conductors (7a, ..., 7n) of the at least one resonator inner conductor arrangement (6, 6a) are of the same or different length.

7. Coaxial filter (1) according to one of the previous claims, with the following feature:
- at least two resonator inner conductors (7a, ..., 7n) or all resonator inner conductors (7a, ..., 7n) of the at least one resonator inner conductor arrangement (6, 6a) have over a first partial length (13a) beginning at the first end (8), a smaller width than over a second partial length (13b), which ends at the second end (9), wherein the first partial length (13a) for at least two resonator inner conductors (7a, ..., 7n) preferably has a different length, resulting in a band-stop characteristic.

8. Coaxial filter (1) according to one of the previous claims, with the following features:
- at least one capacitive or inductive overcoupling between two resonator inner conductors (7a, ..., 7n) of the at least one resonator inner conductor arrangement (6, 6a) that are not adjacent, wherein
a) the inductive overcoupling is formed by an overcoupling rod that is galvanically connected to the two resonator inner conductors (7a, ..., 7n) and runs between them and a front wall (4a, 4b) of a trough-shaped housing element (2a, 2b) if the housing (2) comprises a further trough-shaped housing element (2b), or the lid arrangement (2a) if the housing (2) comprises a lid arrangement (2c); or
b) the capacitive overcoupling is formed by an overcoupling element (14), having at least two galvanically connected capacitive coupling surfaces (14a, 14b), wherein each of said capacitive coupling surfaces (14a, 14b) is arranged spaced apart between one of the two resonator inner conductors (7a, ..., 7n) and a front wall (4a, 4b) of a trough-shaped housing element (2a, 2b) if the housing (2) comprises a further trough-shaped housing element (2b), or the lid arrangement (2a) if the housing (2) comprises a lid arrangement (2c), wherein the overcoupling element (14) is galvanically separated from the resonator inner conductors (7a, ..., 7n) and the housing (2).

9. Coaxial filter (1) according to one of the previous claims, with the following features:
- one electrically conducting separator (20) each begins on each sidewall (3a₁, 3a₂, 3a₃, 3a₄, 3b₁, 3b₂, 3b₃, 3b₄) of both trough-shaped housing elements (2a, 2b) placed on top of one another if the housing (2) comprises a further trough-shaped housing element (2b), or an electrically conducting separator (20) begins on a sidewall (3a₁, 3a₂, 3a₃, 3a₄) of the one trough-shaped housing element (2a) if the housing (2) comprises a lid arrangement (2c) and is connected to these or this sidewall (3a₁, 3a₂, 3a₃, 3a₄, 3b₁, 3b₂, 3b₃, 3b₄) galvanically conductingly and protrudes into the receiving space (5) and runs in the direction of a second sidewall (3a₁, 3a₂, 3a₃, 3a₄, 3b₁, 3b₂, 3b₃, 3b₄) which is opposite of the first sidewall (3a₁, 3a₂, 3a₃, 3a₄, 3b₁, 3b₂, 3b₃, 3b₄) and ends there by forming an opening (21) with it, thus dividing the receiving space (5) at least into a first receiving chamber (5₁) and into a second receiving chamber (5₂) and the opening (21) which connects the at least two receiving chambers (5₁, 5₂);
- a plurality of resonator inner conductors (7a, ..., 7n) of the at least one resonator inner conductor arrangement (6, 6a) are arranged in the first and the second receiving chamber (5₁, 5₂) of the receiving space (3).

10. Coaxial filter (1) according to claim 9, with the following features:
- the connecting bridge (10) is:
a) arranged between the two separators (20) if the housing (2) comprises a further trough-shaped housing element (2b); or
b) arranged between the separator (20) and the lid arrangement (2c) if the housing (2) comprises a lid arrangement (2c), wherein the first end (8) of the corresponding resonator inner conductors (7a, ..., 7n) has a segment that is curved in the direction of the front wall (4a), so that the resonator inner conductors (7a, ..., 7n) run over the predominant part of their length spaced apart at a predefined distance from the lid arrangement (2c).

11. Coaxial filter (1) according to one of the previous claims, with the following features:
- a further resonator inner conductor arrangement (6, 6b), wherein:
a) if the housing (2) comprises a further trough-shaped housing element (2b), the at least one resonator inner conductor arrangement (6, 6a) is fastened to the front wall (4a) of the trough-shaped housing element (2a), and the further resonator inner conductor arrangement (6, 6b) is fastened to the front wall (4b) of the further trough-shaped housing element (2b); or
b) if the housing (2) comprises a lid arrangement (2c), the coaxial filter comprises an additional trough-shaped housing element (2b), wherein the front wall (4a) of the trough-shaped housing element (2a), which is closed with the lid arrangement (2c), is placed onto the sidewalls (3b1, 3b2, 3b3, 3b4) of the additional trough-shaped housing element (2b), thus forming a further receiving space, wherein the further resonator inner conductor arrangement (6, 6b) is arranged in the further receiving space, and wherein at least one coupling opening (15) is introduced in the front wall (4a) of the trough-shaped housing element (2a), so that a coupling between the individual resonator inner conductor arrangements (6, 6a, 6b) in the different receiving spaces (5) is possible.

12. Coaxial filter (1) according to claim 11, wherein, if the housing (2) comprises a further trough-shaped housing element (2b):
- between the resonator inner conductor arrangement (6, 6a) and the further resonator inner conductor arrangement (6, 6b), which are arranged in the same receiving space (5), a separating wall is arranged, having at least one coupling opening, through which the individual resonator inner conductor arrangements (6, 6a, 6b) are coupled; or
- the resonator inner conductor arrangement (6, 6a) and the further resonator inner conductor arrangement (6, 6b), which are arranged in the same receiving space (5), are connected to one another by means of a curved connecting section (40) and designed as one piece.

13. Coaxial filter (1) according to one of the previous claims, with the following feature:
- at least one first and one second and one third coupling and/or decoupling device (12a, 12b, 12c), which are arranged at different locations of the housing (2) and project into the receiving space (5) from outside the housing (2) and establish a capacitive or inductive or galvanic coupling to different resonator inner conductors (7a, ..., 7n) of the at least one resonator inner conductor arrangement (6, 6a).

14. Coaxial filter (1) according to one of the claims 1 to 13, with the following features:
- the second end (9) of at least one or all resonator inner conductors (7a, ..., 7n) of the at least one resonator inner conductor arrangement (6, 6a):
a) runs angled, for example L-shaped; or
b) double-angled, for example T-shaped or is U-shaped.

15. Coaxial filter (1) according to one of the previous claims, with the following feature:
- at least one or all of the resonator inner conductors (7a, ..., 7n) of the at least one resonator inner conductor arrangement (6, 6a) extend obliquely or at right angles away from the connecting bridge (10).

## Revendications

1. Filtre coaxial (1) présentant les particularités suivantes :
- un boîtier (2) délimitant un espace de logement (5) commun ;
- le boîtier (2) se compose d'un matériau électriquement conducteur et comprend un élément de boîtier en forme de caissette (2a) présentant des parois latérales (3a₁, 3a₂, 3a₃, 3a₄) et une paroi avant (4a), un espace (5a) formé entre les parois latérales (3a₁, 3a₂, 3a₃, 3a₄) étant fermé sur un côté par ladite paroi avant (4a) et lesdites parois latérales (3a₁, 3a₂, 3a₃, 3a₄) étant conçues d'un seul tenant avec la paroi avant (4a) ;
- le boîtier (2) comprend en outre :
a) un élément de boîtier en forme de caissette supplémentaire (2b) comprenant des parois latérales (3b₁, 3b₂, 3b₃, 3b₄) et une paroi avant (4b), un espace supplémentaire (5b) formé entre les parois latérales (3b₁, 3b₂, 3b₃, 3b₄) étant fermé sur un côté par ladite paroi avant (4b), lesdites parois latérales (3b₁, 3b₂, 3b₃, 3b₄) étant conçues d'un seul tenant avec la paroi avant (4b) et les deux éléments de boîtier en forme de caissette (2a, 2b) étant placés l'un sur l'autre de telle manière que les parois latérales (3a₁, 3a₂, 3a₃, 3a₄, 3b₁, 3b₂, 3b₃, 3b₄) des deux éléments de boîtier en forme de caissette (2a, 2b) s'étendent entre les deux parois avant (4a, 4b) et circonscrivent l'espace de logement (5) formé par les deux espaces (5a, 5b) ; ou
b) un dispositif formant couvercle (2c), lesdites parois latérales (3a₁, 3a₂, 3a₃, 3a₄) s'étendant entre la paroi avant (4a) et le dispositif formant couvercle (2c) et circonscrivant l'espace de logement (5) formé par l'espace (5a) ;
- il est en outre prévu au moins un agencement de conducteurs intérieurs de résonateur (6, 6a) conçu d'un seul tenant, disposé dans l'espace de logement (5) et composé d'une plaque métallique estampée et/ou traitée au laser ou comprenant une telle plaque métallique ;
- l'au moins un agencement de conducteurs intérieurs de résonateur (6, 6a) comprend plusieurs conducteurs intérieurs de résonateur (7a, ..., 7n) situés dans un même plan et présentant une première extrémité (8) et une deuxième extrémité (9) espacée de la première extrémité (8) ;
- l'au moins un agencement de conducteurs intérieurs de résonateur (6, 6a) comprend une barrette de liaison (10) à laquelle les conducteurs intérieurs de résonateur (7a, ..., 7n) sont reliés de manière conductrice de l'électricité par leur première extrémité (8) ;
- au moins deux conducteurs intérieurs de résonateur (7a, ..., 7n) voisins au sein de l'au moins un agencement de conducteurs intérieurs de résonateur (6, 6a), qui s'étendent dans la même direction à partir de la barrette de liaison (10), sont en contact visuel entre eux sur toute leur longueur ou sur la majeure partie de leur longueur ;
- au moins un dispositif formant assise (11), l'au moins un dispositif formant assise (11) s'étendant en direction de l'au moins un agencement de conducteurs intérieurs de résonateur (6, 6a) et se terminant à distance de celui-ci ;
- l'au moins un dispositif formant assise (11) est conçu d'un seul tenant :
a) sur la paroi avant (4a, 4b) d'un élément de boîtier en forme de caissette (2a, 2b), lorsque le boîtier (2) comprend un élément de boîtier en forme de caissette supplémentaire (2b) ; ou
b) sur le dispositif formant couvercle (2c), lorsque le boîtier (2) comprend un dispositif formant couvercle (2c) ; et
- les parois latérales (3a₁, 3a₂, 3a₃, 3a₄, 3b₁, 3b₂, 3b₃, 3b₄) et la paroi avant (4a, 4b) de l'élément de boîtier (2a, 2b) se composent d'une pièce moulée, extrudée et/ou fraisée ou comprennent une pièce moulée, extrudée et/ou fraisée ;
- les conducteurs intérieurs de résonateur (7a, ..., 7n) de l'au moins un agencement de conducteurs intérieurs de résonateur (6, 6a) se prolongent à partir des deux côtés de la barrette de liaison (10) ;
- la barrette de liaison (10) est divisée en diverses sections de barrette de liaison (10a, ..., 10n), lesdites sections de barrette de liaison (10a, ..., 10n) étant décalées les unes des autres ;
- l'agencement de conducteurs intérieurs de résonateur (6, 6a) est vissé et/ou bloqué sur le boîtier (2).

2. Filtre coaxial (1) selon la revendication 1, présentant les particularités suivantes :
- l'au moins un dispositif formant assise (11) comprend plusieurs assises séparées espacées les unes des autres ou une assise continue qui s'étend le long d'au moins 50 % de la longueur d'une paroi latérale (3a₁, 3a₂, 3a₃, 3a₄, 3b₁, 3b₂, 3b₃, 3b₄) ;
- l'au moins un dispositif formant assise (11) se compose d'un matériau électriquement conducteur ou comprend ce dernier.

3. Filtre coaxial (1) selon l'une des revendications précédentes, présentant la particularité suivante :
- l'au moins un agencement de conducteurs intérieurs de résonateur (6, 6a) est isolé galvaniquement du boîtier (2).

4. Filtre coaxial (1) selon la revendication 1 ou 2, présentant les particularités suivantes :
- l'au moins un agencement de conducteurs intérieurs de résonateur (6, 6a) est soudé à une paroi latérale (3a₁, 3a₂, 3a₃, 3a₄, 3b₁, 3b₂, 3b₃, 3b₄) d'un élément de boîtier en forme de caissette (2a, 2b), lorsque le boîtier (2) comprend un élément de boîtier en forme de caissette supplémentaire (2b) ; ou
- l'au moins un agencement de conducteurs intérieurs de résonateur (6, 6a) présente un segment (38), lequel segment est coudé au moins par rapport à la majeure partie des conducteurs intérieurs de résonateur (7a, ..., 7n), en direction de la face avant (4a, 4b) d'un élément de boîtier en forme de caissette (2a, 2b) et est soudé à celle-ci, lorsque le boîtier (2) comprend un élément de boîtier en forme de caissette supplémentaire (2b), ou lequel segment est coudé au moins par rapport à la majeure partie des conducteurs intérieurs de résonateur (7a, ..., 7n) en direction du dispositif formant couvercle (2c) et est soudé à celui-ci, lorsque le boîtier (2) comprend un dispositif formant couvercle (2c).

5. Filtre coaxial (1) selon l'une des revendications précédentes, présentant la particularité suivante :
- le boîtier (2) présente une épaisseur qui est supérieure à 3 mm, 5 mm, 7 mm, 9 mm, 11 mm, 13 mm ou 15 mm et inférieure à 30 mm, 25 mm, 20 mm, 17 mm, 13 mm, 12 mm, 10 mm, 6 mm ou 4 mm.

6. Filtre coaxial (1) selon l'une des revendications précédentes, présentant la particularité suivante :
- au moins deux ou tous les conducteurs intérieurs de résonateur (7a, ..., 7n) de l'au moins un agencement de conducteurs intérieurs de résonateur (6, 6a) sont de même longueur ou de longueurs différentes.

7. Filtre coaxial (1) selon l'une des revendications précédentes, présentant la particularité suivante :
- au moins deux conducteurs intérieurs de résonateur (7a, ..., 7n) ou tous les conducteurs intérieurs de résonateur (7a, ..., 7n) de l'au moins un agencement de conducteurs intérieurs de résonateur (6, 6a) présentent, sur une première longueur partielle (13a) commençant à la première extrémité (8), une moindre largeur que sur une deuxième longueur partielle (13b) se terminant au niveau de la deuxième extrémité (9), la première longueur partielle (13a) étant de préférence de longueur différente, pour au moins deux conducteurs intérieurs de résonateur (7a, ..., 7n), ce qui donne lieu à une caractéristique coupe-bande.

8. Filtre coaxial (1) selon l'une des revendications précédentes, présentant les particularités suivantes :
- au moins un surcouplage capacitif ou inductif entre deux conducteurs intérieurs de résonateur (7a, ..., 7n) non voisins au sein de l'au moins un agencement de conducteurs intérieurs de résonateur (6, 6a), étant entendu que
a) le surcouplage inductif est formé par une tige de surcouplage qui est reliée galvaniquement aux deux conducteurs intérieurs de résonateur (7a, ..., 7n) et qui s'étend entre ceux-ci et une paroi avant (4a, 4b) d'un élément de boîtier en forme de caissette (2a, 2b), lorsque le boîtier (2) comprend un élément de boîtier en forme de caissette supplémentaire (2b), ou entre ceux-ci et le dispositif formant couvercle (2a), lorsque le boîtier (2) comprend un dispositif formant couvercle (2c) ; ou
b) le surcouplage capacitif est formé par un élément de surcouplage (14) présentant au moins deux surfaces de couplage capacitives (14a, 14b) reliées galvaniquement entre elles, chacune de ces surfaces de couplage capacitives (14a, 14b) étant disposée espacée entre l'un des deux conducteurs intérieurs de résonateur (7a, ..., 7n) et une paroi avant (4a, 4b) d'un élément de boîtier en forme de caissette (2a, 2b), lorsque le boîtier (2) comprend un élément de boîtier en forme de caissette supplémentaire (2b), ou entre l'un des deux conducteurs intérieurs de résonateur (7a, ..., 7n) et le dispositif formant couvercle (2a), lorsque le boîtier (2) comprend un dispositif formant couvercle (2c), ledit élément de surcouplage (14) étant isolé galvaniquement des conducteurs intérieurs de résonateur (7a, ..., 7n) et du boîtier (2).

9. Filtre coaxial (1) selon l'une des revendications précédentes, présentant les particularités suivantes :
- une barrette de séparation (20) électriquement conductrice respective ressort sur une paroi latérale (3a₁, 3a₂, 3a₃, 3a₄, 3b₁, 3b₂, 3b₃, 3b₄) respective des deux éléments de boîtier en forme de caissette (2a, 2b) placés l'un sur l'autre, lorsque le boîtier (2) comprend un élément de boîtier en forme de caissette supplémentaire (2b), ou bien une barrette de séparation (20) électriquement conductrice ressort sur une paroi latérale (3a₁, 3a₂, 3a₃, 3a₄) dudit élément de boîtier en forme de caissette (2a), lorsque le boîtier (2) comprend un dispositif formant couvercle (2c), et est reliée de manière galvaniquement conductrice avec ces ou cette paroi latérale (3a₁, 3a₂, 3a₃, 3a₄, 3b₁, 3b₂, 3b₃, 3b₄) et fait saillie à l'intérieur de l'espace de logement (5) et est dirigée vers une deuxième paroi latérale (3a₁, 3a₂, 3a₃, 3a₄, 3b₁, 3b₂, 3b₃, 3b₄) opposée à la première paroi latérale (3a₁, 3a₂, 3a₃, 3a₄, 3b₁, 3b₂, 3b₃, 3b₄) et s'y termine en formant une ouverture (21) avec celle-ci, moyennant quoi l'espace de logement (5) est au moins divisé en une première chambre de logement (5₁) et en une deuxième chambre de logement (5₂) et ladite ouverture (21) qui relie les au moins deux chambres de logement (5₁, 5₂) ;
- plusieurs conducteurs intérieurs de résonateur (7a, ..., 7n) de l'au moins un agencement de conducteurs intérieurs de résonateur (6, 6a) sont disposés dans la première et la deuxième chambre de logement (5₁, 5₂) de l'espace de logement (3).

10. Filtre coaxial (1) selon la revendication 9, présentant les particularités suivantes :
- la barrette de liaison (10) est disposée :
a) entre les deux barrettes de séparation (20), lorsque le boîtier (2) comprend un élément de boîtier en forme de caissette supplémentaire (2b) ; ou
b) entre la barrette de séparation (20) et le dispositif formant couvercle (2c), lorsque le boîtier (2) comprend un dispositif formant couvercle (2c), ladite première extrémité (8) des conducteurs intérieurs de résonateur (7a, ..., 7n) respectifs présentant un segment coudé en direction de la paroi avant (4a), si bien que les conducteurs intérieurs de résonateur (7a, ..., 7n) s'étendent, sur la majeure partie de leur longueur, à un certain écart du dispositif formant couvercle (2c).

11. Filtre coaxial (1) selon l'une des revendications précédentes, présentant les particularités suivantes :
- un agencement de conducteurs intérieurs de résonateur supplémentaire (6, 6b), étant entendu que :
a) lorsque le boîtier (2) comprend un élément de boîtier en forme de caissette supplémentaire (2b), l'au moins un agencement de conducteurs intérieurs de résonateur (6, 6a) est fixé à la paroi avant (4a) de l'élément de boîtier en forme de caissette (2a) et l'agencement de conducteurs intérieurs de résonateur supplémentaire (6, 6b) est fixé à la paroi avant (4b) de l'élément de boîtier en forme de caissette supplémentaire (2b) ; ou
b) lorsque le boîtier (2) comprend un dispositif formant couvercle (2c), le filtre coaxial comprend un élément de boîtier en forme de caissette supplémentaire (2b), la paroi avant (4a) de l'élément de boîtier en forme de caissette (2a) qui est fermé par le dispositif formant couvercle (2c) étant placée sur les parois latérales (3bi, 3b₂, 3b₃, 3b₄) dudit élément de boîtier en forme de caissette supplémentaire (2b), moyennant quoi il est formé un espace supplémentaire de logement dans lequel est disposé l'agencement de conducteurs intérieurs de résonateur supplémentaire (6, 6b), au moins une ouverture de couplage (15) étant ménagée dans la paroi avant (4a) de l'élément de boîtier en forme de caissette (2a), permettant un couplage entre les divers agencements de conducteurs intérieurs de résonateur (6, 6a, 6b) dans les divers espaces de logement (5).

12. Filtre coaxial (1) selon la revendication 11, dans lequel, lorsque le boîtier (2) comprend un élément de boîtier en forme de caissette supplémentaire (2b) :
- il est disposé une paroi de séparation entre l'agencement de conducteurs intérieurs de résonateur (6, 6a) et l'agencement de conducteurs intérieurs de résonateur supplémentaire (6, 6b) situés dans le même espace de logement (5), ladite paroi de séparation présentant au moins une ouverture de couplage à travers laquelle les divers agencements de conducteurs intérieurs de résonateur (6, 6a, 6b) sont couplés ; ou
- l'agencement de conducteurs intérieurs de résonateur (6, 6a) et l'agencement de conducteurs intérieurs de résonateur supplémentaire (6, 6b) situés dans le même espace de logement (5) sont reliés entre eux au moyen d'une section de liaison coudée (40) et sont conçus d'un seul tenant.

13. Filtre coaxial (1) selon l'une des revendications précédentes, présentant la particularité suivante :
- au moins un premier, un deuxième et un troisième dispositif de couplage et/ou découplage (12a, 12b, 12c) disposés en divers endroits du boîtier (2) et faisant saillie dans l'espace de logement (5) depuis l'extérieur du boîtier (2) et produisant un couplage capacitif ou inductif ou galvanique vers divers conducteurs intérieurs de résonateur (7a, ..., 7n) de l'au moins un agencement de conducteurs intérieurs de résonateur (6, 6a).

14. Filtre coaxial (1) selon l'une des revendications 1 à 13, présentant les particularités suivantes :
- la deuxième extrémité (9) d'au moins un ou de tous les conducteurs intérieurs de résonateur (7a, ..., 7n) de l'au moins un agencement de conducteurs intérieurs de résonateur (6, 6a) est :
a) coudée, par exemple en L, ou
b) doublement coudée, par exemple en T ou en U.

15. Filtre coaxial (1) selon l'une des revendications précédentes, présentant les particularités suivantes :
- au moins un ou tous les conducteurs intérieurs de résonateur (7a, ..., 7n) de l'au moins un agencement de conducteurs intérieurs de résonateur (6, 6a) s'étendent obliquement ou à angle droit à partir de la barrette de liaison (10).
